# EUROPÄISCHE PATENTANMELDUNG

(11) **EP 4 775 105 A1**
(43) Veröffentlichungstag der Anmeldung: **15.07.2026**
(21) Anmeldenummer: 25179559.7
(22) Anmeldetag: 28.05.2025
(51) Int. Cl.: A47K 3/30, H01R 25/14, E03C 1/04

(54) **SANITÄRINSTALLATION, HALTESCHIENENANORDNUNG UND FUNKTIONSMODUL**

(30) Priorität: 08.01.2025 DE 202025100065 U
(71) Anmelder: Hüppe GmbH, 26160 Bad Zwischenahn (DE)
(72) Erfinder: Vonhöne, Tobias, 49685 Emstek-Drantum (DE); Stein, Michael, 42551 Velbert (DE); Völkers, Detlef, 26160 Bad Zwischenahn (DE)
(74) Vertreter: Eisenführ Speiser

(57) **Zusammenfassung**

Die Erfindung betrifft eine Sanitärinstallation (1) zum Abtrennen eines Duschplatzes (1000), mit
- einer Anzahl von Funktionsmodulen (20), die mindestens zum Abtrennen eines Duschplatzes (1000) eingerichtet sind,
- mindestens einer Halteschienenanordnung (9), die einen Kopplungsabschnitt, insbesondere einen Aufnahmeabschnitt (10) und einen mit dem Kopplungsabschnitt (10) verbundenen Anschlussabschnitt (11) aufweist,
wobei der Kopplungsabschnitt (10) zum Koppeln mit mindestens einem der Funktionsmodule (20) eingerichtet ist, und sich vorzugsweise in einem montierten Zustand (Z) zumindest abschnittsweise senkrecht entlang einer Längserstreckung (L) erstreckt, und der Anschlussabschnitt (11) dazu eingerichtet ist, mit einem distalen, wand- und/oder deckenseitigen Raumanschluss (12) mit einer Wand (W) und/oder Zimmerdecke (D) und/oder Fußboden verbunden zu sein.

Die Erfindung schlägt mindestens einen elektrischen Verbraucher (50), zum Bereitstellen einer physikalischen Ausgangsgröße (Q, LI) vor,
wobei die Halteschienenanordnung (9) ein darin geführtes Stromkabel (SK1) aufweist, das zumindest mittelbar mit dem elektrischen Verbraucher (50) verbunden ist,
wobei der Raumanschluss (12) einen Niederspannungsanschluss (18) umfasst, der zum stromleitenden Verbinden des Stromkabels (SK1) mit einer in der Wand (W) und/oder der Zimmerdecke (D) verlegten Stromleitung (SL) zum Führen von Strom (I) mit einer Niederspannung (V_{N}) von maximal 50 V, insbesondere von maximal 25 V (~AC), eingerichtet ist.

## Beschreibung

Die vorliegende Erfindung betrifft eine Sanitärinstallation zum Abtrennen eines Duschplatzes, mit einer Anzahl von Funktionsmodulen, die mindestens zum Abtrennen eines Duschplatzes eingerichtet sind und mit mindestens einer Halteschienenanordnung, die einen Kopplungsabschnitt, insbesondere Aufnahmeabschnitt und einen zumindest mittelbar mit dem Kopplungsabschnitt, insbesondere Aufnahmeabschnitt verbundenen Anschlussabschnitt aufweist. Der Kopplungsabschnitt, insbesondere Aufnahmeabschnitt ist zum Koppeln mit mindestens einem der Funktionsmodule eingerichtet und erstreckt sich vorzugsweise in einem montierten Zustand zumindest abschnittsweise senkrecht entlang einer Längserstreckung. Der Anschlussabschnitt ist dazu eingerichtet, mit einem distalen, wand-und/oder deckenseitigen Raumanschluss mit einer Wand und/oder Zimmerdecke verbunden zu sein. Ferner umfasst die Sanitärinstallation vorzugsweise mindestens einen elektrischen Verbraucher zum Bereitstellen einer physikalischen Ausgangsgröße.

Auf dem Gebiet der Sanitärinstallationen, insbesondere im Bereich der Duschabtrennungen, ist es möglich, verschiedene Funktionsmodule zu verwenden, um die Funktionalität und den Komfort in Badezimmern zu erhöhen. Bekannte Systeme beschränken sich typischerweise auf einfache mechanische Strukturen, die dazu dienen, Duschbereiche physisch abzutrennen und dabei grundlegende Anforderungen an Stabilität und Wasserdichtigkeit zu erfüllen. Diese Systeme sind in der Regel auf mechanische Funktionen beschränkt und bieten keine integrierten elektrischen Lösungen, die den modernen Anforderungen an Komfort und Funktionalität gerecht werden.

Dies ist insbesondere durch die hohen Sicherheitsanforderungen für elektrische Sanitärinstallation im Bereich des Duschplatzes begründet, durch welche das Risiko eines elektrischen Schlags ausgeschlossen werden soll. Der Bereich des Duschplatzes, also der Bereich über der Dusche/ Wanne mit einem Abstand von 2,25 m nach oben und einem Radius von 1,2m um die Armatur herum erfordert daher elektrische Sanitärinstallation mit einer Bewertung von mindestens IP44, aber generell werden hier zur Sicherheit in der Regel elektrische Sanitärinstallation mit einer Bewertung IP65 verwendet. Das bedeutet, dass eine Wasserbeständigkeit gegeben sein muss, die elektrische Sanitärinstallation komplett Staubdicht ist und gegen Strahlwasser aus allen Winkeln (z.B. durch Hochdruckreiniger oder Duschen) geschützt ist.

Gemäß bekannter Techniken werden elektrische Verbraucher, wie Beleuchtung oder Heizsysteme, häufig separat installiert und nicht in dem Spritzwasseranfälligen Bereich des Duschplatzes installiert. Diese Verbraucher sind üblicherweise nicht in die Struktur der Duschabtrennung integriert, was den Komfort des Duschplatzes einschränkt. Dementsprechend sind bestehende Sanitärinstallationen zur Abtrennung von Duschplätzen nicht darauf ausgelegt, mit modernen Smart-Home-Technologien oder elektrischen Verbrauchern im Allgemeinen zu interagieren, was die Möglichkeiten zur Automatisierung und Steuerung einschränkt.

Weiterhin gibt es theoretische Überlegungen, elektrische Leitungen zur Versorgung von Verbrauchern im Bereich des Duschplatzes durch fest verbaute Wandelemente von Sanitärinstallationen zu führen, wie es beispielsweise in DE 10 2019 124 877 A1 gezeigt ist, allerdings erscheint das Führen von elektrischen Leitungen, die mit dem Hausstromnetz mit einer Spannung von üblicherweise 230 V verbunden sind, in der Praxis, wenn überhaupt nur eingeschränkt möglich. Weiterhin besteht der Bedarf nach flexiblen und individualisierbaren Lösungen für Sanitärinstallationen, die trotzdem die Integration elektrischer Leitungen zur Versorgung von Verbrauchern ermöglichen.

Trotz der beträchtlichen Fortschritte auf dem Gebiet der Sanitärtechnik besteht somit nach wie vor ein Bedarf an innovativen Lösungen, die eine nahtlose Integration von elektrischen Verbrauchern in die Struktur von Duschabtrennungen ermöglichen. Solche Lösungen sollten nicht nur die Sanitärinstallation vereinfachen, sondern auch die Sicherheit und Ästhetik verbessern. Darüber hinaus gibt es einen wachsenden Bedarf an Systemen, die mit modernen Smart-Home-Technologien kompatibel sind, um eine benutzerfreundliche Steuerung und Anpassung der Funktionen zu ermöglichen.

Weiterhin werden Bäder immer größer und damit auch Duschplätze. Häufig kommen sogenannte Walk-In-Duschen zum Einsatz. Bei Walk-In-Duschen handelt es sich um bodengleiche, also ebenerdige Duschen, die mit einer Duschabtrennung vom übrigen Bad abgetrennt sind. Aufgrund der tendenziell steigenden Größe von Bädern steigt auch der für Walk-In-Duschen vorgesehene Raum und es werden immer größere Duschabtrennungen benötigt. Diese Duschabtrennungen werden teils gemauert, sodass neben dem Sanitärinstallateur ein Maurer beauftragt werden muss. Werden hingegen Glasscheiben oder anderes Plattenmaterial, welches an Halteschienen befestigt ist, zum Abtrennen des Duschplatzes genutzt, so stellt deren Größe beim Transport und der Montage besondere Herausforderungen dar. Duschabtrennungen in modernen Bädern haben häufig eine Größe von 2 x 2 m.

Weiterhin ist es wünschenswert, den Komfort von Duschplätzen und Bädern im Allgemeinen weiter dadurch zu steigern, dass Sanitärmöbel vorgesehen sind, welche vom Duschplatz aus zugänglich sind bzw. die raumseitige Seitenfläche des Duschplatzes nutzen. Hierfür müssen üblicherweise aufwendige Montagesysteme zum Einsatz kommen, welche kleinere Ablagen versuchen an Duschabtrennungen zu montieren. Alternativ werden gesonderte Möbelstücke im raumseitigen Nahbereich des Duschplatzes angeordnet, um diesen Platz komfortabel für weitere Funktionen nutzen zu können. Es besteht somit der Bedarf, eine Sanitärinstallation der eingangs genannten Art bereitzustellen, welche den Transport und die Montage von Duschabtrennungen erleichtert und gleichzeitig den Komfort von Bädern durch Sanitärmöbel steigert und eine individuelle, bedarfsgerechte Gestaltung zulässt.

Es ist daher ein der vorliegenden Erfindung zugrundeliegendes technisches Problem, eine Sanitärinstallation bereitzustellen, die die Nachteile bekannter Sanitärinstallationen zumindest teilweise überwindet.

Es ist ein Ziel der vorliegenden Erfindung, eine Sanitärinstallation bereitzustellen, die einen oder mehrere der Nachteile der bekannten Sanitärinstallation überwindet.

Die Erfindung löst die zugrundeliegende Aufgabe in einem ersten Aspekt durch eine Sanitärinstallation nach Anspruch 1. Die Erfindung schlägt dabei in Bezug auf eine Sanitärinstallation der eingangs genannten Art vor, dass die Halteschienenanordnung ein darin geführtes Stromkabel aufweist, das zumindest mittelbar mit dem elektrischen Verbraucher verbunden ist. Der Raumanschluss umfasst einen Niederspannungsanschluss, der zum stromleitenden Verbinden des Stromkabels mit einer in der Wand und/oder der Zimmerdecke und/oder Fußboden verlegten Stromleitung zum Führen von Strom mit einer Niederspannung von maximal 50 V Wechselspannung, insbesondere von maximal 25 V Wechselspannung eingerichtet ist.

Es soll dabei verstanden werden, dass die Halteschienenanordnung erfindungsgemäß auch mehrteilig ausgebildet sein kann und die Komponenten der Halteschienenanordnung räumlich beabstandet zueinander angeordnet sein können. Zumindest ein Abschnitt bzw. eine Komponente verbindet dabei die Sanitärinstallation mit einer Raumstruktur, wie einer Wand und/oder der Zimmerdecke und/oder Fußboden und zumindest ein Abschnitt bzw. eine Komponente der Halteschienenanordnung ist mit zumindest einem Funktionsmodul der Anzahl von Funktionsmodulen gekoppelt. Somit bewirkt die Halteschienenanordnung die Anordnung der Anzahl von Funktionsmodulen im Raum, wobei die einzelnen Komponenten der Halteschienenanordnung auch lediglich mittelbar über die Anzahl von Funktionsmodulen miteinander verbunden sein können.

Als Niederspannung bezeichnet man Wechselspannungen bis 1000 Volt und Gleichspannungen bis 1500 Volt. Der Bereich der Niederspannung unterscheidet dabei verschiedene Teilbereiche. Der Niederspannungsanschluss ist dabei insbesondere für den Betrieb im Bereich der Kleinspannung ausgelegt. Die Kleinspannung stellt in der Elektrotechnik einen Teilbereich der Niederspannung dar, in welchem die Grenzwerte für den Spannungsbereich nach IEC von maximal 50 V Wechselspannung (~/AC) betragen. Besonders bevorzugt ist der Niederspannungsanschluss für den Betrieb im Bereich der Schutzkleinspannung (SELV) von 25V Wechselspannung (~/AC) oder 60V Gleichspannung ausgelegt, gemäß DIN VDE 0100. Es soll dabei verstanden werden, dass das in der Halteschienenanordnung geführte Stromkabel trotz des niedrigen Spannungsbereichs eine Isolierung aufweist. Der Niederspannungsanschluss ist dabei zum Wandeln von Strom mit einer Eingangsspannung von 230V aus dem Hausstromnetz auf eine solche Kleinspannung von maximal 50 V bzw. eine Sicherheitskleinspannung von 25 V Wechselspannung eingerichtet. Dazu umfasst der Niederspanungsanschluss bevorzugt einen Spannungswandler. Dies ermöglicht den direkten Anschluss der Sanitärinstallation an ein beliebiges Hausstromnetz über den Niederspannungsanschluss, wobei stets gewährleistet ist, dass der innerhalb der Halteschienenanordnung geführte Strom eine Spannung von 50 V bzw. bevorzugt 25 V Wechselspannung nicht überschreitet.

Ein Vorteil der Erfindung liegt in der Integration der elektrischen Versorgung, also des mindestens einen Stromkabels, in die Halteschienenanordnung, was eine flexible und sichere Leitungsführung zum Versorgen der elektrischen Verbraucher ermöglicht. Die Halteschienenanordnung, die in der Lage ist, sowohl mechanische als auch elektrische Funktionen zu integrieren, bietet eine vielseitige Lösung für moderne Sanitärinstallationen, die sowohl ästhetisch ansprechend als auch funktional sind. Die Möglichkeit, das Stromkabel sicher und geschützt zu führen, ohne dass es zu Beeinträchtigungen durch äußere Einflüsse kommt, stellt einen bedeutenden Fortschritt in der Gestaltung von Sanitärinstallationen dar, die in anspruchsvollen Umgebungen eingesetzt werden. Ein weiterer Vorteil ist die einfache Verbindung der Stromkabel mit den in der Wand, Fußboden oder Decke verlegten Stromleitungen über die ohnehin notwendige Anbindung durch den Raumanschluss und die Kopplung mit dem Niederspannungsanschluss, was die Installation und Wartung erleichtert. Die Halteschienenanordnung ist mit dem Raumanschluss ohnehin mechanisch an eine Wand oder Zimmerdecke im Badezimmer angeschlossen und auf diese Weise kann über den integrierten Niederspannungsanschluss auf einfache Weise ein elektrischer Anschluss bereitgestellt werden, der zugleich spritzwassergeschützt ist. Das Stromkabel kann dabei geschützt innerhalb der Halteschienenanordnung über den Niederspannungsanschluss mit dem Netzanschluss verbunden werden, was die Sicherheit erhöht. Ferner machten sich die Erfinder die Erkenntnis zu Nutze, dass durch eine Leitungsführende Halteschienenanordnung, die neben dem Raumanschluss zur mechanischen Verbindung mit der Raumstruktur auch einen Niederspannungsanschluss aufweist, ein zentrales Element der Sanitärinstallation bereitgestellt wird, das in Kombination mit einem oder mehreren, unterschiedlichen und individuell zusammenstellbaren Funktionsmodulen genutzt werden kann, wobei stets eine sichere Stromversorgung bereitgestellt wird. So kann individuell der elektrische Verbraucher platziert werden und beispielsweise als LED-Leiste an der Halteschienenanordnung selbst oder auch innerhalb des Funktionsmoduls über geeignete elektrische Anschlüsse von der Halteschienenanordnung mit Strom mit Niederspannung, insbesondere Kleinspannung, versorgt werden. Funktionsmodule können beispielsweise auch nur als Leiste mit einem ortsfest integrierten Sanitärmöbel, wie einem Handtuchhalten und/oder einem Ablagefach ausgebildet sein. Auch können die Funktionsmodule Sanitärmöbel in Form von Sitzbänken, Waschtischen, Kommoden und dergleichen aufweisen. Diese können über die Halteschienenanordnung dann flexibel mit Strom versorgt werden.

Gemäß einer bevorzugten Ausführungsform ist die Halteschienenanordnung mit einer Anzahl fluiddichter Kabelführungen ausgestattet. Diese fluiddichten Kabelführungen bieten den Vorteil, dass sie das Eindringen von Wasser oder anderen Flüssigkeiten in den Bereich der elektrischen Verkabelung verhindern, was die Sicherheit und Langlebigkeit der Sanitärinstallation erhöht. Eine Primärkabelführung der fluiddichten Kabelführungen ist speziell so gestaltet, dass sie distal vom Niederspannungsanschluss verschlossen ist bzw. in diesen mündet. Diese Verschlussmöglichkeit stellt sicher, dass das Stromkabel sicher und geschützt von dem Niederspannungsanschluss zu einem elektrischen Kontakt geführt werden kann. Dies trägt dazu bei, die Integrität der elektrischen Verbindung zu wahren und potenzielle Gefahren durch Feuchtigkeit oder andere äußere Einflüsse zu minimieren. Der Schutz vor Flüssigkeitseintritt erhöht die Sicherheit der Sanitärinstallation erheblich, da das Risiko von Kurzschlüssen oder anderen elektrischen Problemen durch Wasserkontakt minimiert wird. Der elektrische Kontakt ermöglicht es, dass die physikalische Ausgangsgröße, die von dem elektrischen Verbraucher bereitgestellt wird, zuverlässig genutzt werden kann. Die Kombination aus einem Niederspannungsanschluss, der mit einer in der Wand, dem Fußboden oder der Zimmerdecke verlegten Stromleitung verbunden ist, und den fluiddichten Kabelführungen ermöglicht eine effiziente und sichere Stromversorgung der elektrischen Verbraucher innerhalb der Sanitärinstallation. Es wird dabei ein modulares System geschaffen, das bedarfsgerecht zusammengestellt werden kann und die Halteschienenanordnung mit den fluiddichten Kabelführungen als zentrales Versorgungselement aufweist.

Gemäß einer bevorzugten Ausführungsform ist der elektrische Kontakt in einer Wandung der Primärkabelführung ausgebildet, wobei der elektrische Kontakt die Primärkabelführung fluiddicht abschließt. Das Stromkabel ist also bereits bei der Montage der Sanitärinstallation in einem geschützten, fluiddicht abgeschlossenen Raum untergebracht, was die Handhabung erleichtert. Die Integration des elektrischen Kontakts in die Wandung der Primärkabelführung ermöglicht zudem eine kompakte Bauweise, die ästhetisch ansprechend ist und Platz spart. Die fluiddichte Abdichtung der Primärkabelführung trägt auch zur allgemeinen Wartungsfreundlichkeit der Sanitärinstallation bei, da die Wahrscheinlichkeit von Schäden durch Feuchtigkeitseintritt verringert wird, was zu weniger häufigen Reparaturen oder Austausch von Komponenten führt und die Sicherheit gegenüber Stromschlägen erhöht.

Vorzugsweise ist die Wandung, in der der elektrische Kontakt ausgebildet ist, eine äußere Wandung des Kopplungsabschnitts, insbesondere Aufnahmeabschnitts, und das Stromkabel ist ein erstes Stromkabel. Das Funktionsmodul bildet dabei zumindest abschnittsweise einen von einer Modulwand umschlossenen fluiddichten Hohlraum aus und weist ein in dem Hohlraum aufgenommenes zweites Stromkabel auf, das über einen elektrischen Einlasskontakt in der Modulwand mit dem elektrischen Kontakt der Primärkabelführung in der äußeren Wandung des Kopplungsabschnitts, insbesondere Aufnahmeabschnitts verbunden ist. Der fluiddichte Hohlraum im Funktionsmodul schützt das zweite Stromkabel vor Feuchtigkeit und anderen Umwelteinflüssen, wodurch die Langlebigkeit und Zuverlässigkeit der elektrischen Verbindung erhöht wird. Der elektrische Einlasskontakt in der Modulwand und der elektrische Kontakt in der äußeren Wandung des Kopplungsabschnitts, insbesondere Aufnahmeabschnitts ermöglicht eine sichere und einfach handhabbare Verbindung zwischen dem ersten und dem zweiten Stromkabel, was die Installation und Wartung der Sanitärinstallation erleichtert. Diese Konfiguration bietet den Vorteil einer verbesserten Modularität und Flexibilität, da die Funktionsmodule leicht ausgetauscht oder erweitert werden können, ohne dass umfangreiche Änderungen an der elektrischen Verkabelung erforderlich sind. Zudem wird durch die fluiddichte Ausführung des Hohlraums im Funktionsmodul die Sicherheit erhöht, da das Risiko von Kurzschlüssen oder anderen elektrischen Problemen durch Feuchtigkeit minimiert wird. Die Verwendung von zwei getrennten Stromkabeln, die über einen elektrischen Kontakt verbunden sind, ermöglicht eine klare Trennung der elektrischen Leitungen, was die Fehlersuche und Reparatur im Falle eines Defekts vereinfacht. Mit anderen Worten stellt somit jede Komponente der Sanitärinstallation für sich genommen die Abdichtung der darin geführten elektrischen Kabel gegenüber Wasserdampf und Spritzwasser sicher. Ein Eindringen von Wasser aufgrund von Fehlinstallationen der Funktionsmodule oder der Halteschienenanordnung kann somit ausgeschlossen werden. Die vorgesehenen elektrischen Kontakte ermöglichen dabei eine elektrische Verbindung der einzelnen Komponenten der Sanitärinstallation, wobei die elektrischen Kontakte derart gestaltet sind, dass diese die jeweiligen Kabelführungen abdichten. Somit erfordert die Montage der Sanitärinstallation keine gesonderte Überprüfung durch Elektriker und die Montagekosten sowie der Montageaufwand können reduziert werden. Die Anzahl der beteiligten Gewerke wird somit reduziert, wodurch die Montagekosten sinken.

Vorzugsweise umfasst das Funktionsmodul zwei parallel zueinander verlaufende Längsseiten, die im montierten Zustand in vertikaler Richtung verlaufen. Bevorzugt weisen die Funktionsmodule einen rechteckigen Querschnitt auf. Die Funktionsmodule umfassen dabei Stirnseiten, die orthogonal zu den Längsseiten in horizontaler Richtung verlaufen. Dabei können auch mehrere Funktionsmodule in vertikaler Richtung übereinander durch die Halteschienenanordnung aufgenommen sein.

Es ist bevorzugt, dass auch die Längserstreckung der Halteschienenanordnung parallel zu den Längsseiten und damit in vertikaler Richtung verlaufen.

Diese Konfiguration ermöglicht in einer bevorzugten Variante eine stabile und sichere Befestigung des Funktionsmoduls an der Halteschienenanordnung, indem eine der Längsseiten mit dem als Aufnahmeabschnitt ausgebildeten Kopplungsabschnitt in Eingriff ist. In diesem Fall erstreckt sich der Aufnahmeabschnitt zumindest abschnittsweise vertikal korrespondierend zu den Längsseiten des Funktionsmoduls. Dabei kann die Längsseite beispielsweise im Aufnahmeabschnitt aufgenommen sein.

Alternativ ist es auch möglich, dass dem Kopplungsabschnitt Verbindungsmittel zugeordnet sind, über welche eine Verbindung zu dem Funktionsmodul beabstandet zu der Längsseite erfolgen kann. So kann beispielsweise eine sich von der duschplatzseitigen Fläche des Funktionsmoduls hin zu der raumseitigen Fläche des Funktionsmoduls erstreckende Ausnehmung vorgesehen sein, in welche der Kopplungsabschnitt über Verbindungsmittel zum Ausbilden einer eine Bolzenverbindung oder über Verbindungsmittel in Form von Formschlusselementen eingreift. Bevorzugt weisen die Funktionsmodule einen rechteckigen Querschnitt auf. Die Funktionsmodule umfassen dabei Stirnseiten, die orthogonal zu den Längsseiten in horizontaler Richtung verlaufen. Dabei können auch mehrere Funktionsmodule in vertikaler Richtung übereinander durch die Halteschienenanordnung aufgenommen sein.

Die beschriebenen Anordnungen sorgen jeweils für eine zuverlässige mechanische Verbindung, die das Funktionsmodul in seiner Position hält und gleichzeitig eine einfache Montage und Demontage ermöglicht. Es können grundsätzlich auch zwei parallel zueinander verlaufende Kopplungsabschnitte, insbesondere Aufnahmeabschnitte vorhanden sein, sodass jede der Längsseiten mit einem Kopplungsabschnitt, insbesondere Aufnahmeabschnitt in Eingriff ist. Vorzugsweise ist der elektrische Einlasskontakt an der ersten Längsseite des Funktionsmoduls integriert. Diese Platzierung des elektrischen Einlasskontakts erleichtert die elektrische Verbindung zwischen dem Funktionsmodul und der Halteschienenanordnung, die ein darin geführtes Stromkabel aufweist. Diese Anordnung ermöglicht eine effiziente und sichere Übertragung von elektrischer Energie, beispielsweise zu einem im Funktionsmodul integrierten elektrischen Verbraucher. Der elektrische Einlasskontakt an der Längsseite des Funktionsmoduls bietet zudem den Vorteil, dass er vor äußeren Einflüssen geschützt ist, was die Sicherheit und Langlebigkeit der elektrischen Verbindung erhöht.

Gemäß einer bevorzugten Ausführungsform ist die erste Längsseite in einer Aufnahmenut des Aufnahmeabschnitts aufgenommen. Diese Aufnahmenut ist so gestaltet, dass sie eine sichere und stabile Befestigung der ersten Längsseite gewährleistet. Der elektrische Kontakt der Primärkabelführung ist im Bereich der Aufnahmenut in der äußeren Wandung bereitgestellt. Dies bedeutet, dass der elektrische Kontakt in die Struktur der Aufnahmenut integriert ist, was eine effiziente und platzsparende Lösung darstellt. Der elektrische Kontakt und der elektrische Einlasskontakt sind innerhalb der Aufnahmenut miteinander verbunden, was eine zuverlässige elektrische Verbindung sicherstellt. Diese Anordnung ermöglicht eine einfache und schnelle Sanitärinstallation. Durch die Integration des elektrischen Kontakts in die Aufnahmenut wird die Komplexität der Verkabelung reduziert und die Sicherheit erhöht, da die elektrischen Verbindungen geschützt und weniger anfällig für Beschädigungen sind. Ein weiterer Vorteil ist die erhöhte Flexibilität bei der Gestaltung und Platzierung der Funktionsmodule, da die elektrische Verbindung unabhängig von der Position der Module innerhalb der Aufnahmenut hergestellt werden kann. Dies ermöglicht eine individuelle Anpassung der Sanitärinstallation an die spezifischen Bedürfnisse und Anforderungen des Benutzers. Die Integration der elektrischen Kontakte in die Aufnahmenut trägt auch zur Ästhetik der Sanitärinstallation bei, da keine sichtbaren Kabel oder Verbindungen vorhanden sind.

Vorzugsweise weist zumindest ein Funktionsmodul einen in der Modulwand ausgebildeten elektrischen Auslasskontakt auf, der zum Führen von Strom über ein zweites Stromkabel mit dem elektrischen Einlasskontakt verbunden ist. Diese spezifische Konfiguration ermöglicht eine effiziente und sichere Stromführung innerhalb des Funktionsmoduls, indem der elektrische Auslasskontakt als Schnittstelle dient, die den Stromfluss zu weiteren Komponenten der Sanitärinstallation weiterleiten kann. Der elektrische Auslasskontakt ist strategisch in der Modulwand positioniert, um eine nahtlose Integration und einfache Zugänglichkeit zu gewährleisten, was die Installation und Wartung der Sanitärinstallation erleichtert. Besonders bevorzugt ist der Einlasskontakt in einem Bereich der Modulwand ausgebildet, der im montierten Zustand in unmittelbaren Kontakt mit zumindest eines Abschnitts bzw. einer Komponente der Halteschienenanordnung steht. Weiter bevorzugt ist der Auslasskontakt Somit ist eine direkte Stromführung über den Auslasskontakt in einem Bereich der Modulwand ausgebildet, der im montierten Zustand in unmittelbaren Kontakt mit zumindest eines Abschnitts bzw. einer Komponente der Halteschienenanordnung steht oder einer Modulwand eines benachbarten Funktionsmoduls steht.

Gemäß einer bevorzugten Ausführungsform weist der elektrische Verbraucher einen elektrischen Verbraucheranschluss auf, der mit dem elektrischen Kontakt und/oder dem Auslasskontakt und/oder dem Einlasskontakt verbunden werden kann. Dieser Verbraucheranschluss ist darauf ausgelegt, Strom mit einer Niederspannung zu empfangen, was eine sichere und effiziente Energieversorgung gewährleistet. Der elektrische Verbraucheranschluss ist so konzipiert, dass er eine korrespondierende Verbindung zu dem entsprechenden Kontakt herstellt, was die Installation und Wartung vereinfacht. Dies ermöglicht eine flexible und modulare Gestaltung der Sanitärinstallation, da die Funktionsmodule leicht ausgetauscht oder hinzugefügt werden können, ohne dass umfangreiche elektrische Arbeiten erforderlich sind. Auch kann der Verbraucher individuell angeordnet werden und so beispielsweise an der ersten Längsseite der Funktionsmodule angeordnet sein, an der der Verbraucher mit dem Verbraucheranschluss dann an den elektrischen Kontakt der Halteschienenanordnung angeschlossen ist, oder an der zweiten Längsseite der Funktionsmodule angeordnet sein, an der der Verbraucher mit dem Verbraucheranschluss dann an den Auslasskontakt des Funktionsmoduls angeschlossen ist.

Gemäß einer bevorzugten Ausführungsform der Sanitärinstallation ist der elektrische Kontakt und/oder der Verbraucheranschluss und/oder der Einlasskontakt und/oder der Auslasskontakt als elektrischer Steckkontakt ausgebildet. Ein elektrischer Steckkontakt ermöglicht eine einfache und schnelle Verbindung und Trennung der elektrischen Komponenten, was die Installation und Wartung der Sanitärinstallation erheblich erleichtert. Durch die Verwendung von Steckkontakten wird die Notwendigkeit von aufwendigen Verdrahtungsarbeiten reduziert, was die Installationszeit verkürzt und das Risiko von Installationsfehlern minimiert. Zudem bieten Steckkontakte eine zuverlässige und stabile elektrische Verbindung, die für den sicheren Betrieb der elektrischen Verbraucher und anderer Komponenten in der Sanitärinstallation entscheidend ist. Die Möglichkeit, elektrische Komponenten einfach ein-und auszustecken, erleichtert auch den Austausch und die Erweiterung der Anlage, was die Flexibilität und Anpassungsfähigkeit der Sanitärinstallation erhöht. Ein weiterer Vorteil der Verwendung von Steckkontakten ist die Verbesserung der Sicherheit, da diese Kontakte in der Regel so konzipiert sind, dass sie eine sichere und isolierte Verbindung gewährleisten, wodurch das Risiko von Kurzschlüssen oder elektrischen Unfällen verringert wird.

Gemäß einer bevorzugten Ausführungsform umfasst die Sanitärinstallation zusätzlich mindestens eine Leiterplatte, die über ein zweites Stromkabel mit dem Niederspannungsanschluss des Raumanschlusses verbunden ist und über eine Steuerleitung mit mindestens einer Steuerschnittstelle verbindbar ist, wobei dem Funktionsmodul und/oder der Halteschienenanordnung ein Aufnahmeraum zugeordnet ist, in dem die Leiterplatte aufgenommen ist. Dabei ist der Aufnahmeraum insbesondere strukturell in das Funktionsmodul und/oder die Halteschienenanordnung integriert, insbesondere einteilig mit dieser ausgebildet. Die Leiterplatte dient als zentrale Steuereinheit, die die Kommunikation zwischen den verschiedenen elektrischen Komponenten der Sanitärinstallation ermöglicht. Durch die Verbindung der Leiterplatte mit dem Niederspannungsanschluss wird eine sichere und effiziente Stromversorgung gewährleistet, die für den Betrieb der Leiterplatte du auch der elektrischen Verbraucher notwendig ist. Die Steuerleitung ermöglicht die Übertragung von Steuerbefehlen und Signalen zwischen der Leiterplatte und den Steuerschnittstellen, was eine präzise Kontrolle und Anpassung der Funktionen der Sanitärinstallation erlaubt. Der Aufnahmeraum für die Leiterplatte innerhalb des Funktionsmoduls oder der Halteschienenanordnung bietet Schutz und eine Integration der elektronischen Komponenten, wodurch die Installation und Wartung erleichtert werden. Die Integration der Leiterplatte in die Halteschienenanordnung oder das Funktionsmodul trägt zur Platzersparnis bei und ermöglicht eine kompakte Bauweise der gesamten Sanitärinstallation. Auch bietet diese Integration bereits bei der Montage der Sanitärinstallation zusätzlichen Schutz für die Leiterplatte, da diese vormontiert werden kann, Somit ist die Leiterplatte bei der Montage gemeinsam mit den Stromkabeln in einem fluiddichten, geschützten Raum vormontiert und Schäden an der Leiterplatte oder Fehlinstallationen werden vermieden. Auch bedarf die Montage der modular zusammenstellbaren Sanitärinstallation mit einer solchen Leiterplatte keiner gesonderten Expertise durch einen Elektriker, sondern kann auch durch Sanitärtechniker oder Klempner erfolgen, die mit der Errichtung von Duschplätzen üblicherweise beauftragt werden. Die Anzahl der beteiligten Gewerke wird somit reduziert, wodurch die Montagekosten sinken.

Gemäß einer bevorzugten Ausführungsform ist der Aufnahmeraum der Halteschienenanordnung zugeordnet, wobei dieser Aufnahmeraum insbesondere dem Kopplungsabschnitt, insbesondere Aufnahmeabschnitt zugeordnet ist. Dabei ist der Aufnahmeraum insbesondere strukturell in den Kopplungsabschnitt der Halteschienenanordnung integriert, insbesondere einteilig mit diesem ausgebildet. Der Aufnahmeraum dient als ein dedizierter Bereich innerhalb der Halteschienenanordnung, in dem die Leiterplatte sicher untergebracht werden kann. Dies erleichtert nicht nur die Installation und Wartung der Sanitärinstallation, sondern trägt auch zur Ästhetik bei, indem Kabel und Anschlüsse verborgen bleiben. Ein besonderes Merkmal dieser Ausführungsform ist die Integration mindestens einer Steuerschnittstelle in die Wand und/oder Zimmerdecke. Diese Steuerschnittstelle kann als Smarthome-Steuerschnittstelle ausgeführt sein, was bedeutet, dass die Sanitärinstallation in ein bestehendes Smarthome-System eingebunden werden kann. Durch die Verwendung einer Smarthome-Steuerschnittstelle wird die Interaktion zwischen den verschiedenen Komponenten der Sanitärinstallation und anderen Smarthome-Geräten ermöglicht. Dies bietet den Vorteil, dass die Steuerung und Überwachung der Sanitärinstallation zentralisiert und automatisiert werden kann. Beispielsweise könnte die Smarthome-Steuerschnittstelle dazu verwendet werden, die Beleuchtung, Temperatur oder andere physikalische Ausgangsgrößen der Sanitärinstallation über eine zentrale Smarthome-Plattform zu steuern.

Gemäß einer bevorzugten Ausführungsform ist der Aufnahmeraum der Halteschienenanordnung zugeordnet, wobei dieser Aufnahmeraum insbesondere dem Kopplungsabschnitt, insbesondere Aufnahmeabschnitt zugeordnet ist. Diese Halteschienenanordnung umfasst dabei mindestens eine Steuerschnittstelle, die als eine lokale Steuereinheit ausgebildet ist. Diese lokale Steuereinheit ist innerhalb der Halteschienenanordnung angeordnet und über eine Steuerleitung mit der Leiterplatte verbunden. Die Halteschienenanordnung dient somit nicht nur der mechanischen Befestigung und Stabilisierung der Funktionsmodule, sondern auch der Integration und Führung von elektrischen und steuerungstechnischen Komponenten. Die lokale Steuereinheit innerhalb der Halteschienenanordnung ermöglicht eine dezentrale Steuerung der elektrischen Verbraucher, was die Flexibilität und Anpassungsfähigkeit der Sanitärinstallation erhöht. Die Sanitärinstallation ist somit nicht auf externe Steuereinheiten angewiesen, sondern kann als eigenständiges System betrieben und installiert werden. Durch die Verbindung der Steuereinheit mit der Leiterplatte über die Steuerleitung wird eine zuverlässige und effiziente Kommunikation zwischen den verschiedenen Komponenten gewährleistet. Diese Anordnung bietet den Vorteil, dass die Steuerung der elektrischen Verbraucher innerhalb der Sanitärinstallation erfolgt. Ein Bediener kann also vom Duschplatz aus die Verbraucher steuern. Zudem ermöglicht die Integration der Steuereinheit in die Halteschienenanordnung eine platzsparende und ästhetisch ansprechende Lösung, da keine zusätzlichen externen Steuergeräte erforderlich sind.

Gemäß einer bevorzugten Ausführungsform umfasst die Halteschienenanordnung ein Verbindungsteil, das dazu eingerichtet ist, den Kopplungsabschnitt, insbesondere den Aufnahmeabschnitt, mit dem Anschlussabschnitt zu verbinden. In diesem Fall sind der Kopplungsabschnitt und der Anschlussabschnitt sowie das Verbindungsteil somit integral ausgebildet, bilden also eine zusammenhängende Anordnung miteinander verbundener Bauteile. Der Aufnahmeraum ist bevorzugt in das Verbindungsteil integriert. Der Anschlussabschnitt ist vorzugsweise als Querstrebe ausgebildet, die sich im montierten Zustand horizontal erstreckt und zum Verbinden der Halteschienenanordnung mit einer Wand eingerichtet ist, wobei das Verbindungsteil als Eckverbinder ausgebildet ist. Alternativ ist der Anschlussabschnitt vorzugsweise als Deckenanschluss ausgebildet, der sich im montierten Zustand vertikal erstreckt und zum Verbinden der Halteschienenanordnung mit einer Zimmerdecke eingerichtet ist, wobei das Verbindungsteil als vertikaler Anschluss ausgebildet ist. Das Verbindungsteil ermöglicht eine flexible und stabile Verbindung zwischen dem Kopplungsabschnitt, insbesondere Aufnahmeabschnitt und dem Anschlussabschnitt, was die Montage und Anpassung der Sanitärinstallation erleichtert. Die Integration des Aufnahmeraums in das Verbindungsteil ermöglicht eine schlanke Dimensionierung des Kopplungsabschnitts, insbesondere Aufnahmeabschnitts und des Anschlussabschnitts, da der Aufnahmeraum für die Leiterplatte in dem Verbindungsteil bereitgestellt wird. Dies trägt zur Kom-paktheit und Effizienz des Systems bei, indem es den Platzbedarf minimiert und die Sanitärinstallation vereinfacht. Die Ausbildung des Anschlussabschnitts als Querstrebe oder Deckenanschluss bietet zusätzliche Flexibilität bei der Montage, da die Halteschienenanordnung sowohl horizontal an einer Wand als auch vertikal an einer Zimmerdecke befestigt werden kann. Dies ermöglicht eine vielseitige Anwendung der Sanitärinstallation in verschiedenen räumlichen Gegebenheiten und erhöht die Anpassungsfähigkeit des Systems an unterschiedliche bauliche Anforderungen. Der Eckverbinder und der vertikale Anschluss als spezifische Ausgestaltungen des Verbindungsteils tragen zur Stabilität und Robustheit der Verbindung bei, was die Langlebigkeit und Zuverlässigkeit der Sanitärinstallation verbessert. Gemäß einer alternativen Ausführungsform ist der Kopplungsabschnitt, insbesondere der Aufnahmeabschnitt, unmittelbar mit dem Anschlussabschnitt verbunden. Somit wird auf das Verbindungsteil verzichtet und die Anzahl der Komponenten reduziert, was Kosten und Montagezeit einspart. Gemäß einer weiteren alternativen Ausführungsform sind der Kopplungsabschnitt und der Anschlussabschnitt einteilig ausgebildet. Dies kann beispielsweise durch biegen eines Profils im Falle einer Wandmontage oder durch ein gerades Profil im Falle einer Deckenmontage realisiert werden.

Gemäß einer bevorzugten Ausführungsform umfasst die Sanitärinstallation eine fluiddichte Sekundärkabelführung, in der die erste Steuerleitung geführt wird. Die fluiddichte Eigenschaft der Sekundärkabelführung verhindert, dass Wasser oder andere Flüssigkeiten in die Kabelführung eindringen und die elektrische Verbindung oder die Funktion der Steuerleitung beeinträchtigen. Dies erhöht die Sicherheit und Zuverlässigkeit der gesamten Sanitärinstallation, da Kurzschlüsse oder andere elektrische Probleme vermieden werden. Darüber hinaus trägt die fluiddichte Kabelführung dazu bei, die Lebensdauer der elektrischen Komponenten zu verlängern, indem sie vor Korrosion und anderen durch Feuchtigkeit verursachten Schäden schützt.

Gemäß einer bevorzugten Ausführungsform umfasst ist die Steuerschnittstelle der Halteschienenanordnung eine erste Steuerschnittstelle und die Steuerleitung der Halteschienenanordnung eine erste Steuerleitung. Die erste Steuerschnittstelle und die erste Steuerleitung ermöglichen die Kommunikation zwischen der Halteschienenanordnung und der Leiterplatte. Die Leiterplatte ist über eine zweite Steuerleitung mit einer in der Wand oder Zimmerdecke integrierten zweiten Steuerschnittstelle verbunden. Diese zweite Steuerschnittstelle kann insbesondere eine Smarthome-Steuerschnittstelle sein, was die Integration der Sanitärinstallation in ein Smarthome-System ermöglicht. Durch diese Konfiguration wird eine verbesserte Steuerung der Verbraucher ermöglicht, welche wahlweise über die Smart-Home Steuerung oder über die integrierte Steuereinheit erfolgen kann. Der Bedienkomfort wird somit weiter erhöht.

Gemäß einer bevorzugten Ausführungsform umfasst die Halteschienenanordnung eine Bedienschnittstelle, die der Steuereinheit zugeordnet ist. Diese Bedienschnittstelle ermöglicht eine direkte Interaktion des Nutzers mit der Steuereinheit, wodurch die Bedienung der verschiedenen Funktionsmodule der Sanitärinstallation vereinfacht wird. Die Bedienschnittstelle ist bevorzugt in einer korrespondierenden Aussparung in einem äußeren Wandabschnitt des Kopplungsabschnitts, insbesondere Aufnahmeabschnitts ausgebildet. Dieser Wandabschnitt ist bevorzugt dem Duschplatz zugewandt. Die Integration der Bedienschnittstelle in den äußeren Wandabschnitt des Kopplungsabschnitts, insbesondere Aufnahmeabschnitts bietet den Vorteil, dass die Steuerungselemente leicht zugänglich und ergonomisch positioniert sind, was die Benutzerfreundlichkeit erhöht. Für den Fall, dass der äußere Wandabschnitt mit dem Bedienfeld dem Duschplatz zugewandt ist, wird eine einfache Bedienung der Verbraucher auch bei Nutzung der Dusche ermöglicht. Diese Ausrichtung wird dadurch ermöglicht, dass die Bedienschnittstelle bevorzugt fluiddicht die Aussparung verschließt und ein Eindringen von Spritzwasser oder Wasserdampf über die Aussparung hin zu dem Aufnahmeraum und damit zur Leiterplatte oder der Steuereinheit verhindert. Durch die Anordnung der Bedienschnittstelle in einer korrespondierenden Aussparung wird zudem eine ästhetisch ansprechende und platzsparende Lösung geschaffen, die das Gesamtbild der Sanitärinstallation nicht beeinträchtigt. Die Halteschienenanordnung, insbesondere der Kopplungsabschnitt, insbesondere Aufnahmeabschnitt, bietet somit nicht nur eine mechanische Befestigungsmöglichkeit für die Funktionsmodule, sondern integriert auch die notwendigen Steuerungselemente, um eine komfortable und benutzerfreundliche Bedienung zu gewährleisten. Die korrespondierende Aussparung im äußeren Wandabschnitt des Kopplungsabschnitts, insbesondere Aufnahmeabschnitts stellt sicher, dass die Bedienschnittstelle sicher und stabil montiert ist, wodurch eine langfristige und zuverlässige Funktion gewährleistet wird.

Gemäß einer bevorzugten Ausführungsform umfasst die Bedienschnittstelle ein Touch-Pad, welches mit einer transparenten Scheibe die Aussparung fluiddicht verschließt. Diese Anordnung ermöglicht eine intuitive und benutzerfreundliche Bedienung der Sanitärinstallation, da ein Touch-Pad eine direkte und einfache Interaktion mit den verschiedenen Funktionen der Sanitärinstallation ermöglicht. Die Verwendung einer transparenten Scheibe zur fluiddichten Versiegelung der Aussparung bietet den Vorteil, dass die Steuereinheit vor Feuchtigkeit und anderen Umwelteinflüssen geschützt ist, was insbesondere in einer feuchten Umgebung wie einem Badezimmer von Bedeutung ist.

Gemäß einer bevorzugten Ausführungsform der Erfindung ist mindestens einer der elektrischen Verbraucher in das Funktionsmodul integriert und mit dem Verbraucheranschluss mit dem Einlasskontakt verbunden. Diese Konfiguration ermöglicht eine nahtlose Integration des elektrischen Verbrauchers in das Funktionsmodul, was zu einer kompakteren und ästhetisch ansprechenderen Sanitärinstallation führt. Der elektrische Verbraucher kann beispielsweise eine Beleuchtungseinheit oder ein Lautsprechersystem sein. Durch die Integration des Verbrauchers in das Funktionsmodul wird die Sanitärinstallation vereinfacht, da weniger separate Komponenten montiert und verkabelt werden müssen.

Gemäß einer bevorzugten Ausführungsform ist mindestens einer der elektrischen Verbraucher als elektrisches Heizelement ausgebildet. Ein elektrisches Heizelement kann beispielsweise dazu verwendet werden, die Temperatur in der Nähe des Duschplatzes zu regulieren, was besonders in kälteren Klimazonen oder während der Wintermonate von Vorteil ist. Die Integration des Heizelements direkt in die Duschabtrennung bietet dabei eine besonders effiziente und platzsparende Heizmöglichkeit. Alternativ oder ergänzend ist mindestens einer der elektrischen Verbraucher als LED-Leuchtleiste ausgebildet. Eine LED-Leuchtleiste bietet eine effiziente und langlebige Beleuchtungslösung, die nicht nur den Duschplatz, sondern auch angrenzende Bereiche gleichmäßig ausleuchten kann. LEDs sind für ihren niedrigen Energieverbrauch und ihre lange Lebensdauer bekannt, was zu einer Reduzierung der Betriebskosten und des Wartungsaufwands führt. Alternativ oder ergänzend ist mindestens einer der elektrischen Verbraucher als Lautsprecher bzw. Radio bzw. Tablet in einem Funktionsmodul oder der Halteschienenanordnung ausgebildet. Somit lässt sich das Klangerlebnis oder das Visuelle Erlebnis während dem Duschen durch die Integration des Lautsprechers bzw. Radios bzw. Tablets in den Duschplatz verbessern. Alternativ oder ergänzend ist mindestens einer der elektrischen Verbraucher als Föhn bzw. Trocknungseinrichtung in einem Funktionsmodul oder der Halteschienenanordnung ausgebildet. Somit kann ein Benutzer nach dem Duschen durch einen Luftstrom innerhalb des Duschplatzes getrocknet werden. Alternativ oder ergänzend ist mindestens einer der elektrischen Verbraucher als kabellose Lademöglichkeit an einer raumseitigen Seite in einem Funktionsmodul oder der Halteschienenanordnung ausgebildet. Eine solche kabellose Lademöglichkeit bezeichnet beispielsweise ein Ladegerät zum induktiven Laden. Somit kann der Benutzer im Bereich des Duschplatzes bequem sein Smartphone oder andere Geräte aufladen. Alternativ oder ergänzend ist mindestens einer der elektrischen Verbraucher als eine Uhr bzw. ein Timer in einem Funktionsmodul oder der Halteschienenanordnung ausgebildet. Somit kann der Benutzer beim Duschen die Uhrzeit einsehen. Alternativ oder ergänzend ist mindestens einer der elektrischen Verbraucher als ein elektrischer Seifenspender in einem Funktionsmodul oder der Halteschienenanordnung ausgebildet. Somit kann der Benutzer beim Duschen komfortabel über einen integrierten elektrischen Seifenspender Seife und dergleichen empfangen. Alternativ oder ergänzend ist mindestens einer der elektrischen Verbraucher als LED-Beleuchtung eines wandintegrierten Ablagefachs in einem Funktionsmodul ausgebildet. Das Funktionsmodul dient in diesem Fall auch zur Ausbildung eines Sanitärmöbels. Dies trägt zu einem erhöhten Komfort für den Benutzer bei und kann auch die Bildung von Kondenswasser und Schimmelbildung in der Duschumgebung reduzieren. Die Integration einer LED-Beleuchtung in ein wand integriertes Ablagefach innerhalb des Funktionsmoduls, das auch als Sanitärmöbel dient, bietet eine zusätzliche Beleuchtungsquelle, die den Zugang und die Sichtbarkeit von Gegenständen in dem Ablagefach verbessert. Damit kann durch die erfindungsgemäße Sanitärinstallation auf Maurerarbeiten, durch welche in der Regel wandintegrierte Ablagefächer realisiert werden, verzichtet werden und es wird gleichzeitig die Montage durch die bereits integrierte Beleuchtung vereinfacht. Wandintegriert bedeutet im Kontext der Erfindung, dass das Ablagefach in die Wand eingelassen ist, also sich von der Wandfläche in die Wand hinein erstreckt und somit bündig mit der Wand abschließt.

Besonders bevorzugt sind die elektrischen Verbraucher jeweils in eines der Funktionsmodule integriert und können über den zugehörigen Verbraucheranschluss an den mindestens einen elektrischen Kontakt der Halteschienenanordnung angeschlossen und über diesen mit dem Niederspannungsanschluss mit Strom versorgt werden. Die Sanitärinstallation kann somit individuell Zusammenstellung, Austausch oder neue Anordnung der einzelnen Funktionsmodule konfiguriert und an die individuellen Nutzungsbedürfnisse angepasst werden, wobei die Halteschienenanordnung als zentrale Baueinheit die Anordnung im Raum und die Stromversorgung im Niederspannungsbereich bzw. Kleinspannungsbereich von maximal 50 V, insbesondere einen Schutzkleinspannungsbereich von maximal 25 V sicherstellt.

Die Erfindung löst die zugrundeliegende Aufgabe in einem zweiten Aspekt durch eine Sanitärinstallation nach Anspruch 13.

Gemäß dem zweiten Aspekt, der gleichzeitig eine bevorzugte Ausführungsform des ersten Aspekts der Erfindung darstellt, ist eine Mehrzahl von Funktionsmodulen in vertikaler und/oder horizontaler Richtung benachbart zueinander angeordnet und mit der Halteschienenanordnung gekoppelt, derart, dass die Funktionsmodule im Wesentlichen eine zusammenhängende Projektionsfläche ausbilden. Hierunter wird verstanden, dass die einzelnen Projektionsflächen der Funktionsmodule aneinander angrenzen, aber durch Teile der Halteschienenanordnung voneinander getrennt sein können. Einschließlich der Projektionsflächen dieser Teile der Halteschienenanordnung wird dabei eine zusammenhängende Projektionsfläche ausgebildet, die das passieren von Spritzwasser an der Sanitärinstallation vorbei und in den Raum hinein wirksam verhindert. Ein Versatz der Funktionsmodule in horizontaler Richtung hin zu dem Duschplatz bzw. weg von diesem ist dabei möglich und beeinträchtigt die Ausbildung der Projektionsfläche dabei nicht. Gleichzeitig wird hierdurch die Gestaltungsfreiheit erhöht und es kann unterschiedlichen Bauraumanforderungen der einzelnen Funktionsmodule Rechnung getragen werden. Die Funktionsmodule umfassen dabei mindestens ein Primärfunktionsmodul, das mindestens zum Abtrennen eines Duschplatzes eingerichtet ist, und mindestens ein Sekundärfunktionsmodul, das mindestens zum Ausbilden eines Sanitärmöbels eingerichtet ist. Das Primärfunktionsmodul ist mit einem Abschnitt der Halteschienenanordnung in Eingriff, wobei das Primärfunktionsmodul eine duschplatzseitige Primärfunktionsmodul-Seitenfläche, eine gegenüberliegende raumseitige Primärfunktionsmodul-Seitenfläche, eine im montierten Zustand parallel zu einer Längserstreckung der Sanitärinstallation verlaufende Primärfunktionsmodulhöhe, die kleiner als die Längserstreckung der Sanitärinstallation ist, und zwei gegenüberliegende, sich orthogonal zur Primärfunktionsmodulhöhe streckende Primärfunktionsmodul-Stirnseiten aufweist. Das Sekundärfunktionsmodul ist bevorzugt mit einem Abschnitt der Halteschienenanordnung und/oder mit dem Primärfunktionsmodul in Eingriff. Das Sekundärfunktionsmodul weist eine duschplatzseitige Sekundärfunktionsmodul-Seitenfläche, eine gegenüberliegende raumseitige Sekundärfunktionsmodul-Seitenfläche, eine im montierten Zustand parallel zur Längserstreckung der Sanitärinstallation verlaufende Sekundärfunktionsmodulhöhe, die bevorzugt kleiner als die Längserstreckung der Sanitärinstallation ist, und zwei sich orthogonal zur Längserstreckung der Sanitärinstallation erstreckende gegenüberliegende Sekundärfunktionsmodul-Stirnseiten auf. Die einzelnen Funktionsmodule weisen dabei vorzugsweise zumindest duschplatzseitig eine im wesentlichen ebene Seitenfläche auf, derart, dass das Spritzwasser von den Abschnitten des Funktionsmoduls, die lediglich zum Abtrennen des Duschplatzes eingerichtet sind, gut abfließen kann. Dies betrifft die Primärfunktionsmodule, aber auch die Sekundärfunktionsmodule, die neben der Ausbildung von Sanitärmöbeln abschnittsweise auch lediglich der Abgrenzung des Duschplatzes dienen können. Es soll dabei verstanden werden, dass Sanitärmöbel auch duschplatzseitig ausgebildet sein können und in diesem Fall duschplatzseitige Vorsprünge ausbilden können.

Das Primärfunktionsmodul und das Sekundärfunktionsmodul werden dabei von der Halteschienenanordnung in Position gehalten und sind somit im montierten Zustand raumfest als Teil der Sanitärinstallation installiert. Es soll dabei verstanden werden, dass auch lediglich eines der Funktionsmodule, beispielsweise das Primärfunktionsmodul, mit der Halteschienenanordnung in Eingriff sein kann und das Sekundärfunktionsmodul mit dem Primärfunktionsmodul gekoppelt ist und über dieses lediglich mittelbar mit der Halteschienenanordnung verbunden ist. Dabei sind das Primärfunktionsmodul und das Sekundärfunktionsmodul im montierten Zustand übereinander und/oder nebeneinander montiert und mit der Halteschienenanordnung in Eingriff. Alternativ oder ergänzend weist das Primärfunktionsmodul eine Ausnehmung auf, in welche zumindest ein Sekundärfunktionsmodul eingesetzt ist. Alternativ oder ergänzend weist das Sekundärfunktionsmodul eine Ausnehmung auf, in welche zumindest ein Primärfunktionsmodul eingesetzt ist. Das Primärfunktionsmodul und das Sekundärfunktionsmodul, die zumindest mittelbar von der Halteschiene gehalten werden, bilden somit gemeinsam einerseits eine Duschabtrennung, die geteilte Module aufweist und somit leichter zu montieren und zu transportieren ist, und gleichzeitig bildet zumindest das Sekundärfunktionsmodul ein Sanitärmöbel aus und erlaubt somit eine Funktionsintegration über die Abtrennung des Duschplatzes hinaus. Der vorhandene Raum kann somit optimal genutzt werden und der Komfort im Badezimmer und insbesondere im Bereich des Duschplatzes wird durch die Ausbildung des Sanitärmöbels gesteigert. Weiterhin ist durch die Ausbildung des Sanitärmöbels am Sekundärfunktionsmodul eine einfache Montage gewährleistet und es kann auf Bohrungen an Wänden im Bad oder an etwaigen Glasscheiben zum Abtrennen des Duschplatzes verzichtet werden.

Es wird somit eine modulare Sanitärinstallation bereitgestellt, die funktionsintegriert sowohl zum Abtrennen eines Duschplatzes eingerichtet ist, als auch dazu, ein Sanitärmöbel bereitzustellen. Dadurch, dass die Funktionsmodule und ggf. ergänzend die Halteschienenanordnung eine zusammenhängende Projektionsfläche ausbilden, wird der Duschplatz gegenüber dem Raum abtrennt. Zum Ausbilden der zusammenhängenden Projektionsfläche kann die erste Primärfunktionsmodul-Stirnseite dabei bevorzugt auch an der Sekundärfunktionsmodul-Stirnseite anliegen. Insbesondere kann dies auch flächenbündig erfolgen, derart, dass das Primärfunktionsmodul und das Sekundärfunktionsmodul stufenlos zueinander verlaufen. Alternativ oder ergänzend verlaufen ferner die raumseitige Primärfunktionsmodul-Seitenfläche und die raumseitige Sekundärfunktionsmodul-Seitenfläche flächenbündig zueinander, also stufenlos zueinander. Alternativ können die Seitenflächen des Primärfunktionsmoduls und des Sekundärfunktionsmoduls, wie vorstehend beschrieben, auch partiell versetzt zueinander verlaufen. Weiterhin ist auch ein partielles Überlappen der der Primärfunktionsmodule und/oder der Sekundärfunktionsmodule möglich. Sofern, die jeweiligen Funktionsmodule nicht miteinander in Anlage sind, ist jedes der Funktionsmodule mit zumindest einem Abschnitt der Halteschienenanordnung, insbesondere dem Kopplungsabschnitt verbunden. Der Kopplungsabschnitt weist dabei bevorzugt einen horizontalen Abschnitt und/oder einen vertikalen Abschnitt auf, derart, dass sich der jeweilige Abschnitt des Kopplungsabschnitts zumindest abschnittsweise entlang einer Außenkontur des jeweiligen Funktionsmoduls erstreckt. Bevorzugt wird eine Kante der Funktionsmodule in diesem vertikalen bzw. horizontalen Abschnitt unmittelbar aufgenommen. Alternativ oder ergänzend ist der vertikale bzw. horizontale Abschnitt mittelbar über zugeordnete Verbindungsmittel, wie Bolzen, Schrauben oder Stifte, mit dem jeweiligen Funktionsmodul verbunden. Weiter bevorzugt sind zumindest zwei benachbarte, also angrenzend aneinander verlaufende, Funktionsmodule über zumindest ein Kopplungsmittel miteinander verbunden. Dabei kann es sich beispielsweise um ein mittels Bolzen- oder Klebeverbindung an dem Funktionsmodul befestigten Steg oder Bogen handeln, welcher sich zwischen den benachbarten Funktionsmodulen erstreckt.

Vorzugsweise ist das Sanitärmöbel ortsfest an einer definierten Position am Sekundärfunktionsmodul ausgebildet. Das vom Sekundärfunktionsmodul ausgebildete Sanitärmöbel bildet somit einen festen und räumlich definierten Bestandteil der Sanitärinstallation und nicht lediglich ein Badaccessoire, das über Montagemittel wie Haken oder dergleichen am Sekundärfunktionsmodul befestigt werden kann, oder in einer Schiene geführte und bewegbare Haken. Das vom Sekundärfunktionsmodul ausgebildete Sanitärmöbel kann allerdings gemeinsam mit dem Sekundärfunktionsmodul hinsichtlich der Position relativ zum Primärfunktionsmodul variieren, sodass eine bedarfsgerechte Gestaltung der Sanitärinstallation möglich ist. Beispielsweise könnten zwei Primärfunktionsmodule vorgesehen sein, die das Sekundärfunktionsmodul zwischen sich aufnehmen.

Weiter bevorzugt weisen die Primärfunktionsmodul-Stirnseiten und die Sekundärfunktionsmodul-Stirnseiten eine einheitliche Breite auf, die sich orthogonal zur Längserstreckung erstreckt. Dadurch, dass die Primärfunktionsmodul-Stirnseiten und die Sekundärfunktionsmodul-Stirnseiten eine einheitliche Breite aufweisen, weist auch die Sanitärinstallation insgesamt orthogonal zur Längserstreckung der Halteschiene eine einheitliche Breite auf.

Vorzugsweise ist das Primärfunktionsmodul ein Wandmodul, das ausschließlich zum Abtrennen eines Duschplatzes eingerichtet ist. Das Wandmodul hat somit keine über das Abtrennen des Duschplatzes hinausgehende Funktion. Weiter bevorzugt ist das Sekundärfunktionsmodul ein Sanitärmöbelmodul, das zum Ausbilden eines Sanitärmöbels eingerichtet ist. Es soll dabei verstanden werden, dass das Sanitärmöbelmodul - neben dem Ausbilden eines Sanitärmöbels - durch die Anordnung angrenzend an das Primärfunktionsmodul gleichzeitig für ein Abtrennen des Duschplatzes sorgt. Das Sanitärmöbel, welches von dem Sanitärmöbelmodul ausgebildet wird, kann dabei raumseitig und/oder duschplatzseitig vorgesehen sein.

Gemäß einer alternativen bevorzugten Ausführungsform sind das Primärfunktionsmodul und das Sekundärfunktionsmodul als kombinierte Sanitärmöbel- und Wandmodule ausgebildet, die jeweils zum Abtrennen eines Duschplatzes und zum partiellen Ausbilden eines Sanitärmöbels eingerichtet sind. Mit anderen Worten bildet eines der kombinierten Sanitärmöbel- und Wandmodule noch keine Sanitärmöbel aus, sondern es sind mindestens zwei angrenzend aneinander angeordnete Sanitärmöbel- und Wandmodule notwendig, um gemeinsam ein vollständiges Sanitärmöbel auszubilden. So kann beispielsweise ein im montierten Zustand unteres Primärfunktionsmodul, welches als kombiniertes Sanitärmöbel- und Wandmodul ausgebildet ist, einen unteren Teil eines Ablagefachs ausbilden und das im montierten Zustand darüber angeordnete Sekundärfunktionsmodul, welches ebenfalls als kombiniertes Sanitärmöbel- und Wandmodul ausgebildet ist, kann den oberen Teil des Ablagefachs ausbilden, sodass Primärfunktionsmodul und Sekundärfunktionsmodul gemeinsam ein vollständiges Ablagefach mit einer unteren begrenzenden Wand, zwei Seitenwänden und eine oberen begrenzenden Wand ausbilden. Somit kann die Größe der einzelnen Funktionsmodule reduziert werden, ohne die Größe der Sanitärmöbel zu stark einzuschränken.

Vorzugsweise umfasst die Sanitärinstallation wenigstens zwei Primärfunktionsmodule, insbesondere Wandmodule, die sich jeweils wenigstens entlang 1/4, insbesondere entlang wenigstens 1/3 der Längserstreckung erstrecken. Somit wird in einem ausreichend großen Bereich entlang der Längserstreckung mittels der Primärfunktionsmodule für das Abtrennen des Duschplatzes gesorgt. Dies stellt sicher, dass ein ausreichender Schutz vor Spritzwasser gewährt ist.

Bevorzugt ist wenigstens ein Wandmodul im montierten Zustand unterhalb des Sanitärmöbelmoduls und/oder wenigstens ein Wandmodul im montierten Zustand oberhalb des Sanitärmöbelmoduls angeordnet. Somit ist das Sanitärmöbelmodul in einem tendenziell mittigen Bereich entlang der Längserstreckung mit der Halteschiene in Eingriff und das Sanitärmöbel ist somit einfach zugänglich und nicht etwa zu weit oben oder zu weit unten angeordnet.

Bevorzugt umfasst das Sekundärfunktionsmodul an der duschplatzseitigen Sekundärfunktionsmodul-Seitenfläche eines, mehrere oder sämtliche der Folgenden: eine Ablage, zumindest einen Abschnitt eines wandintegrierten Ablagefachs, einen Spiegel, oder eine Sitzbank. Wandintegriert bedeutet im Kontext der Erfindung, dass das Ablagefach in die Wand eingelassen ist, also sich von der Wandfläche in die Wand hinein erstreckt und somit bündig mit der Wand abschließt.

Bevorzugt umfasst das Sekundärfunktionsmodul ferner ein Heizelement. In diesem Fall bildet das Sekundärfunktionsmodul nicht unmittelbar ein Möbelstück aus, allerdings ein Funktionselement. In diesem Fall stellt das Sekundärfunktionsmodul mit Heizelement ein elektrisches Funktionsmodul dar, welches neben der Abtrennung des Duschplatzes zumindest auch eine Heizfunktion erfüllt. Ferner kann auch das Primärfunktionsmodul ein Heizelement aufweisen und bildet damit ein elektrisches Funktionsmodul aus.

Unter einem wandintegrierten Ablagefach wird vorliegend ein Ablagefach verstanden, welches bündig mit der Wand abschließt, sich also von der Seitenfläche in die Wand hinein erstreckt. Derartige Ablagefächer können üblicherweise nur gemauert werden, sofern dies die baulichen Gegebenheiten überhaupt zulassen. Auch Sitzbänke in Duschplätzen werden häufig gemauert und gefliest, sodass die Erfindung auch hier eine vereinfachte Integration von Sitzbänken als Sanitärmöbel zulässt. Durch ein entsprechendes Sekundärfunktionsmodul können derartige Sanitärmöbel, ohne bauliche Veränderungen vornehmen zu müssen, auf einfache Weise in den Duschplatz integriert und an der duschplatzseitigen Sekundärfunktionsmodul-Seitenfläche bereitgestellt werden.

Weiter bevorzugt umfasst das Sekundärfunktionsmodul an der raumseitigen Sekundärfunktionsmodul-Seitenfläche eines, mehrere oder sämtliche der Folgenden: einen Waschtisch, einen Handtuchhalter, einen Spiegel, eine Sitzbank, einen Schrank, zumindest einen Abschnitt eines wandintegrierten Ablagefachs, oder eine Ablage. Somit müssen Sanitärmöbel, wie Waschtische oder Handtuchhalter, nicht an einer Wand, also am Mauerwerk, montiert werden, sondern können durch die Sanitärinstallation am Sekundärfunktionsmodul bereitgestellt werden. Bei der Gestaltung von Bädern kann somit die Montagezeit von Sanitärinstallationen reduziert werden.

Vorzugsweise weist das am Sekundärfunktionsmodul ausgebildete duschbadseitige wandintegrierte Ablagefach eine in der duschplatzseitigen Sekundärfunktionsmodul-Seitenfläche ausgebildete Zugangsöffnung, eine von der Zugangsöffnung in Richtung der raumseitigen Sekundärfunktionsmodul-Seitenfläche beabstandete Rückwand und eine sich von der Rückwand zu der Zugangsöffnung erstreckende Rahmenfläche auf. Alternativ oder ergänzend weist das raumseitige wandintegrierte Ablagefach eine in der raumseitigen Sekundärfunktionsmodul-Seitenfläche ausgebildete Zugangsöffnung und eine von der Zugangsöffnung in Richtung der duschplatzseitigen Sekundärfunktionsmodul-Seitenfläche beabstandete Rückwand sowie eine sich von der Rückwand zu der Zugangsöffnung erstreckende Rahmenfläche auf.

Weiter bevorzugt weist das wandintegrierte Ablagefach ein Leuchtmittel als Verbraucher auf, welches an der Rückwand oder an der Rahmenfläche befestigt ist. Somit ist ferner eine Beleuchtung des Ablagefachs vorgesehen, sodass der Komfort durch bessere Lichtverhältnisse weiter erhöht wird.

Vorzugsweise bildet das duschplatzseitige wandintegrierte Ablagefach eine raumseitige Ausformung aus, die dazu eingerichtet ist, eine Ablage auszubilden und/oder die einen Handtuchhalter aufweist. Die mit der wandintegrierten Ausformung des Ablagefachs einhergehende Ausbeulung an der jeweils von der Zugangsöffnung abgewandten Seite wird somit ausgenutzt, um auch als Sanitärmöbel zu fungieren. Dabei bildet die Ausformung entweder als Ablage weiteren Stauraum und/oder kann alternativ oder ergänzend als Handtuchhalter genutzt werden, der an der Ausformung befestigt ist.

Das Primärfunktionsmodul und/oder das Sekundärfunktionsmodul sind bevorzugt zumindest abschnittsweise aus zumindest einem der folgenden Werkstoffe ausgebildet: Mineralguss, Glas, einem Polymer, insbesondere Acrylglas. Glas sowie Polymere, wie beispielsweise Acrylglas, sind lichtdurchlässig und sorgen somit für bessere Lichtverhältnisse am Duschplatz. Mineralguss hat hingegen den Vorteil, dass dieser nicht nach dem Duschen abgezogen werden muss, um unerwünschte Wasserablagerungen, die bei Glas sichtbar sind, zu beseitigen. Weiter bevorzugt sind zumindest zwei Primärfunktionsmodule und/oder ein Primärfunktionsmodul und ein Sekundärfunktionsmodul und/oder zumindest zwei Sekundärfunktionsmodule aus voneinander verschiedenen Werkstoffen ausgebildet. Die Sanitärinstallation ermöglicht durch die Modularität die Kombination verschiedener Werkstoffe miteinander, welche zumindest duschplatzseitig dabei eine zusammenhängende Fläche ausbilden. So kann beispielsweise ein Primärfunktionsmodul aus Glas im oberen Bereich der Sanitärinstallation angeordnet sein und ein Primärfunktionsmodul aus Mineralguss im spritzwasseranfälligen unteren Bereich der Sanitärinstallation, sodass der Reinigungsaufwand reduziert wird, jedoch gleichzeitig ein ausreichender Lichteinfall gewährleistet ist.

Gemäß einer bevorzugten Ausführungsform erstreckt sich der Kopplungsabschnitt zumindest abschnittsweise entlang der Längserstreckung der Sanitärinstallation und weist in diesem Bereich eine Tiefe orthogonal zur Längserstreckung und zur Breite der Primärfunktionsmodule und Sekundärfunktionsmodule auf, die in einem Bereich von 30 mm bis 100 mm liegt. Damit wird innerhalb des Kopplungsabschnitts ein ausreichend großer Raum zum Aufnehmen der Kabelführungen, Steuereinheiten oder Leiterplatinen bereitgestellt.

Weiter bevorzugt weist das Primärfunktionsmodul eine sich vollständig entlang der Primärfunktionsmodulhöhe erstreckende Primärfunktionsmodul-Aufnahme auf, die mittig in Bezug auf die Breite angeordnet und eingerichtet ist, einen Abschnitt der Halteschiene aufzunehmen. Die Primärfunktionsmodul-Aufnahme ist dabei insbesondere mit einem Abschnitt der Halteschiene in Eingriff. Alternativ oder ergänzend umfasst das Sekundärfunktionsmodul jeweils eine sich vollständig entlang der Sekundärfunktionsmodulhöhe erstreckende Sekundärfunktionsmodul-Aufnahme, die mittig in Bezug auf die Breite angeordnet und eingerichtet ist, einen Abschnitt der Halteschiene aufzunehmen, insbesondere mit einem Abschnitt der Halteschiene in Eingriff zu sein. Durch diese mittige Anordnung kann auf weitere Halteschienen verzichtet werden und trotzdem eine stabile Befestigung der Funktionsmodule an der Halteschiene gewährleistet werden. Ferner erlaubt die mittige Anordnung der Halteschienen vorteilhafterweise das Anbringen von Bedienelementen, insbesondere Sanitärbedienelementen für Duscharmaturen oder elektrischen Bedienelementen für eine elektrische Steuereinrichtung.

Bevorzugt weist die Halteschiene insbesondere für den Fall, dass diese mittig angeordnet ist, eine Duscharmatur, insbesondere eine Duschbrause, auf. Die Halteschiene weist dabei bevorzugt einen sich in Tiefenrichtung und somit im montierten Zustand horizontalen Abschnitt auf, an welchem die Duscharmatur, insbesondere die Duschbrause, angeordnet ist.

Die Erfindung löst die eingangs genannte Aufgabe in einem dritten Aspekt durch eine Halteschienenanordnung nach Anspruch 14. Diese Halteschienenanordnung ist so konzipiert, dass sie in einem montierten Zustand zumindest abschnittsweise senkrecht entlang einer Längserstreckung verläuft und mit mindestens einem Funktionsmodul gekoppelt werden kann. Die Halteschienenanordnung umfasst einen Anschlussabschnitt und einen Kopplungsabschnitt, insbesondere Aufnahmeabschnitt. Der Anschlussabschnitt der Halteschienenanordnung ist dazu ausgebildet, mit einem distalen, wand- und/oder deckenseitigen Raumanschluss verbunden zu sein. Die Halteschienenanordnung umfasst ferner ein in dem Anschlussabschnitt geführtes Stromkabel, das zumindest mittelbar mit einem elektrischen Verbraucher verbindbar ist. Der Raumanschluss umfasst einen Niederspannungsanschluss, der eine stromleitende Verbindung des Stromkabels mit einer in der Wand oder Decke verlegten Stromleitung ermöglicht, die für die Führung von Strom mit einer Niederspannung eingerichtet ist. Durch die entsprechende Ausgestaltung der Halteschienenanordnung macht sich die Erfindung gemäß dem zweiten Aspekt die eingangs in Bezug auf den ersten Aspekt der Erfindung genannten Vorteile zu eigen. Vorteile und bevorzugte Ausführungsformen gemäß dem ersten Aspekt der Erfindung sind ebenso Vorteile und bevorzugte Ausführungsformen gemäß dem dritten Aspekt der Erfindung.

Die Erfindung löst die eingangs genannte Aufgabe in einem vierten Aspekt durch ein Funktionsmodul nach Anspruch 15. Das Funktionsmodul bildet dabei zumindest abschnittsweise einen von einer Modulwand umschlossenen fluiddichten Hohlraum aus und enthält ein in diesem Hohlraum aufgenommenes Stromkabel, das über einen elektrischen Einlasskontakt in der Modulwand mit einem elektrischen Kontakt der Halteschienenanordnung verbindbar ist. Diese spezifische Konfiguration ermöglicht eine sichere und effiziente elektrische Verbindung, indem das Stromkabel geschützt und isoliert im Hohlraum des Funktionsmoduls verlegt wird. Der fluiddichte Hohlraum stellt sicher, dass das Stromkabel vor Feuchtigkeit und anderen Umwelteinflüssen geschützt ist, was besonders in einer feuchten Umgebung wie einer Dusche von Vorteil ist. Der elektrische Einlasskontakt in der Modulwand ermöglicht eine einfache und sichere Verbindung des Stromkabels mit der Halteschienenanordnung, was die Installation und Wartung erleichtert. Durch diese Anordnung wird die elektrische Versorgung der Funktionsmodule optimiert, da das Stromkabel direkt in das Modul integriert ist und somit keine zusätzlichen externen Kabelverbindungen erforderlich sind. Dies trägt zur Reduzierung von Installationsaufwand und -zeit bei und minimiert das Risiko von elektrischen Störungen oder Kurzschlüssen. Die fluiddichte Ausführung des Hohlraums bietet zudem einen zusätzlichen Schutz gegen Wassereintritt, was die Langlebigkeit und Zuverlässigkeit der elektrischen Komponenten erhöht.

Gemäß einer bevorzugten Ausführungsform weist das Funktionsmodul zwei parallel zueinander verlaufende Längsseiten auf, die im montierten Zustand parallel zur Längserstreckung verlaufen. Eine erste Längsseite ist dabei mit einem Kopplungsabschnitt, insbesondere Aufnahmeabschnitt einer Halteschienenanordnung zur Ausbildung einer Sanitärinstallation in Eingriff bringbar, und der Einlasskontakt ist an der ersten Längsseite ausgebildet. Diese spezifische Anordnung der Längsseiten und des Einlasskontakts ermöglicht eine optimierte mechanische und elektrische Verbindung zwischen dem Funktionsmodul und der Halteschienenanordnung. Die parallele Ausrichtung der Längsseiten zur Längserstreckung sorgt für eine stabile und sichere Befestigung des Funktionsmoduls, was die Installation und Wartung erleichtert. Diese Anordnung trägt dazu bei, dass das Funktionsmodul effizient und sicher mit Strom versorgt wird.

Die Erfindung wird im Folgenden unter Bezugnahme auf die beigefügten Figuren beschrieben.
- FIG. 1: zeigt eine erste bevorzugte Ausführungsform einer Sanitärinstallation zum Abtrennen eines Duschplatzes;
- FIG. 2: zeigt eine Ausführungsform eines Funktionsmoduls mit einem wandintegrierten Ablagefach für eine Sanitärinstallation gemäß FIG. 1;
- FIG. 3: zeigt eine zweite bevorzugte Ausführungsform einer Sanitärinstallation zum Abtrennen eines Duschplatzes in einer perspektivischen Ansicht;
- FIG. 4: zeigt die Sanitärinstallation gemäß FIG. 3 in einer Seitenansicht;
- FIG. 5: zeigt eine dritte bevorzugte Ausführungsform einer Sanitärinstallation zum Abtrennen eines Duschplatzes in einer perspektivischen Ansicht;
- FIG. 6: zeigt die Sanitärinstallation gemäß FIG. 5 in einer Seitenansicht;
- FIG. 7: zeigt eine vierte bevorzugte Ausführungsform einer Sanitärinstallation zum Abtrennen eines Duschplatzes in einer perspektivischen Ansicht;
- FIG. 8: zeigt die Sanitärinstallation gemäß FIG. 7 in einer Seitenansicht;
- FIG. 9: zeigt schematisch eine erste Ausführungsform einer Halteschienenanordnung für die Sanitärinstallation gemäß FIG. 1;
- FIG. 10: zeigt schematisch eine zweite Ausführungsform einer Halteschienenanordnung für die Sanitärinstallation gemäß FIG. 1;
- FIG. 11: zeigt eine schematische Darstellung der Sanitärinstallation gemäß FIG. 1;
- FIG. 12: zeigt eine schematische Darstellung einer Sanitärinstallation gemäß einer fünften bevorzugten Ausführungsform;
- FIG. 13: zeigt eine schematische Darstellung einer Sanitärinstallation gemäß einer sechsten bevorzugten Ausführungsform;
- FIG. 14: zeigt eine schematische Darstellung einer Sanitärinstallation gemäß einer siebten bevorzugten Ausführungsform;
- FIG. 15: zeigt eine schematische Darstellung einer Sanitärinstallation gemäß einer achten bevorzugten Ausführungsform.

FIG. 1 zeigt eine Ausführungsform der Sanitärinstallation 1, die zum Abtrennen eines Duschplatzes 1000 eingerichtet ist. Diese Sanitärinstallation 1 umfasst eine Halteschienenanordnung 9, die einen Kopplungsabschnitt, insbesondere Aufnahmeabschnitt 10 aufweist, welcher sich im montierten Zustand Z senkrecht entlang einer Längserstreckung L erstreckt. Der Kopplungsabschnitt, insbesondere Aufnahmeabschnitt 10 ist so gestaltet, dass er mit mindestens einem Funktionsmodul 20 der Sanitärinstallation 1 koppelbar ist.

Vorliegend umfasst die Sanitärinstallation 1 ein erstes Funktionsmodul 20.1, ein darüber angeordnetes zweites Funktionsmodul 20.2 und ein über dem zweiten Funktionsmodul 20.2 angeordnetes drittes Funktionsmodul 20.3. Die Funktionsmodule 20.1, 20.2, 20.3 sind rechteckig ausgebildet mit zwei parallel zueinander verlaufenden Querseiten 33, die orthogonal zur Längserstreckung L verlaufen. Das erste Funktionsmodul 20.1 und das dritte Funktionsmodul 20.3 sind dabei als Primärfunktionsmodule 20A ausgebildet und dazu eingerichtet, eine Trennwand zum Abgrenzen des Duschplatzes zu bilden. Dementsprechend kann man sie auch als Wandmodule bezeichnen. Das zweite Funktionsmodul 20.2 ist als Sekundärfunktionsmodul 20B ausgebildet und dazu eingerichtet, mindestens ein Sanitärmöbel auszubilden. Neben dieser Funktionalität zum Ausbilden des Sanitärmöbels trennt das Sekundärfunktionsmodul 20B gemeinsam m it den Primärfunktionsmodulen 20A ferner auch den Duschplatz vom übrigen Raum ab.

Das Funktionsmodul 20 weist zwei parallel zueinander verlaufende Längsseiten 32.1 und 32.2 auf, die im montierten Zustand Z parallel zur Längserstreckung L verlaufen. Die erste Längsseite 32.1 steht dabei mit dem Kopplungsabschnitt, insbesondere Aufnahmeabschnitt 10 in Eingriff.

Die Sanitärinstallation 1 umfasst ferner mindestens einen elektrischen Verbraucher 50, der in das Funktionsmodul 20 integriert ist. Dieser Verbraucher 50 kann als eine LED-Beleuchtung 53 ausgebildet sein, die ein wandintegriertes Ablagefach 35 im Funktionsmodul 20 beleuchtet. Das Funktionsmodul 20 bildet dadurch ein Sanitärmöbel 30 aus. Als weitere elektrische Verbraucher 50 können alternativ oder ergänzend in einer oder auch beiden Kopplungsabschnitt, insbesondere Aufnahmeabschnitt 10 der Halteschienenanordnung 9 LED-Leuchtleisten 52 vorgesehen sein. Auch die Integration weiterer Verbraucher 50, beispielsweise von Heizelementen oder eines Lautsprechers ist möglich.

FIG. 1 zeigt auch, dass die Halteschienenanordnung 9 eine Aufnahmenut 10a aufweist, in der die erste Längsseite 32.1 des Funktionsmoduls 20 aufgenommen ist.

Die Halteschienenanordnung 9 kann über Verbindungsteile 9a, wie in FIG. 3 und FIG. 4 gezeigt, mit einer Decke oder einer Wand oder einem Fußboden verbunden werden.

Die Sanitärinstallation 1 weist ferner eine integrierte Elektronik auf, die im Zusammenhang mit FIG. 5 erläutert wird.

FIG. 2 zeigt ein Funktionsmodul 20 für eine Sanitärinstallation 1, wie sie in FIG. 1 gezeigt ist. Das Funktionsmodul 20 ist zum Abtrennen eines Duschplatzes 1000 eingerichtet. Das Funktionsmodul 20 weist zwei parallel zueinander verlaufende Längsseiten 32.1 und 32.2 auf, die im montierten Zustand Z (vgl. FIG. 1) parallel zur Längserstreckung L verlaufen. Die erste Längsseite 32.1 ist mit dem Kopplungsabschnitt, insbesondere Aufnahmeabschnitt 10 in Eingriff bringbar, wie in FIG. 1 gezeigt.

Ein elektrischer Einlasskontakt 42 ist an der ersten Längsseite 32.1 ausgebildet. Das Funktionsmodul 20 umfasst ferner einen von einer Modulwand 31 umschlossenen fluiddichten Hohlraum 31a, in dem ein Stromkabel SK2 aufgenommen ist. Dieses Stromkabel SK2 ist über den elektrischen Einlasskontakt 42 in der Modulwand 31 mit einem elektrischen Kontakt 40 der Halteschienenanordnung 9 (vgl. FIG.11 bis FIG. 15) verbindbar.

Das Funktionsmodul 20 ist ferner mit einem elektrischen Verbraucher 50 ausgestattet, der in das Funktionsmodul 20 integriert ist. Der elektrische Verbraucher 50 ist über das zweite Stromkabel SK2 mit dem Einlasskontakt 42 verbunden. In der dargestellten Ausführungsform handelt es sich bei dem elektrischen Verbraucher 50 um eine LED-Beleuchtung 53, die in einem wandintegrierten Ablagefach 35 des Funktionsmoduls 20 angeordnet ist.

Das Funktionsmodul 20 weist ferner einen elektrischen Auslasskontakt 41 auf, der zum Führen von Strom über das zweite Stromkabel SK2 mit dem elektrischen Einlasskontakt 42 verbunden ist. Der elektrische Verbraucher 50 ist mit einem korrespondierenden elektrischen Verbraucheranschluss 44 ausgestattet, der zum Empfangen von Strom mit der Niederspannung V_{N} dazu eingerichtet ist, mit dem Einlasskontakt 42 verbunden zu sein.

FIG. 3 und FIG. 4 zeigen eine zweite Ausführungsform der Sanitärinstallation 1 in einem montierten Zustand Z. Gleiche bzw. ähnliche Bauteile haben identische Bezugszeichen und es wird auf die vorstehende Beschreibung der Sanitärinstallation gemäß FIG. 1 und 2 Bezug genommen.

Die Sanitärinstallation 1 umfasst eine Halteschienenanordnung 9, die vorliegend L-förmig ausgebildet ist und sich vom Fußboden hin zu einer Wand W eines Raums erstreckt. Abweichende Anordnungen, beispielsweise ein Deckenanschluss, sind jedoch möglich. Die Halteschienenanordnung 9 umfasst vorliegend einen Kopplungsabschnitt 10, der sich bevorzugt zumindest abschnittsweise entlang einer Längserstreckung L der Sanitärinstallation 1 erstreckt. Weiterhin umfasst die Halteschienenanordnung 9 eine Querleiste 11, die mit der Wand W über einen Raumanschluss 12 verbunden ist.

Bevorzugt ist diesem Raumanschluss 12 einem Niederspannungsanschluss 18 zum Anschluss an ein Hausstromnetz zugeordnet. Weiterhin können bevorzugt in der Querleiste 11 und/oder dem Kopplungsabschnitt 11 Kabelführungen 19 integriert sein, die zum Führen von Stromkabeln SK1, SK2 (vgl. FIG. 2) eingerichtet sind. Sofern derartige Kabelführungen 19 und Stromkabel vorhanden sind, kann über die Halteschienenanordnung 9 der Sanitärinstallation 1 Strom zu einem elektrischen Verbraucher geführt werden. Die gezeigte Ausführungsform ist allerdings nicht auf den Einsatz mit elektrischen Verbrauchern beschränkt und kann auch unabhängig von einer Elektroinstallation verwendet werden.

Die Querleiste 11 ist über einen Eckverbinder 9a mit dem Kopplungsabschnitt 10 verbunden. Die Halteschienenanordnung 9, vorliegend mit der Querleiste 11 und dem Kopplungsabschnitt 10, kann jedoch auch einteilig ausgebildet sein. Im Falle eines Wandanschlusses ist die Halteschienenanordnung 9 dabei L-förmig ausgebildet und im Falle einer Deckenanbindung I-Förmig.

Mit dem Kopplungsabschnitt 10 ist eine Anzahl von Funktionsmodulen 20 zumindest mittelbar verbunden und werden von diesem zumindest mittelbar gehalten und ortsfest im Raum angeordnet. Die Funktionsmodule 20 umfassen ein erstes Funktionsmodul 20.1, welches als Primärfunktionsmodul 20A zum Abtrennen eines Duschplatzes 1000 eingerichtet ist. Ferner ist ein zweites Funktionsmodul 20.2 vorgesehen, welches als Sekundärfunktionsmodul 20B zum Ausbilden eines Sanitärmöbels M eingerichtet ist. Weiterhin ist ein drittes Funktionsmodul 20.3 vorgesehen, welches als Primärfunktionsmodul 20A ausgebildet und dazu eingerichtet ist, den Duschplatz 1000 abzutrennen. Die Primärfunktionsmodule 20A und das Sekundärfunktionsmodul 20B sind dabei derart angeordnet, dass sie eine zusammenhängende Projektionsfläche P ausbilden. Die raumseitigen Flächen der Primärfunktionsmodule 20A verlaufen dabei bevorzugt in einer gemeinsamen Ebene, wobei die raumseitige Fläche des Sekundärfunktionsmoduls 20B beabstandet zu den Seitenflächen der Primärfunktionsmodule 20A verläuft. Unabhängig von diesem räumlichen Versatz bilden die Funktionsmodule 20 gemeinsam die zusammenhängende Projektionsfläche P.

Bevorzugt sind die Primärfunktionsmodule 20A ergänzend mit einer Wandleiste 13a verbunden, die dazu eingerichtet ist, die Primärfunktionsmodule 20A mit der Wand W zu verbinden.

Wie insbesondere die Seitenansicht der Sanitärinstallation 1 gemäß FIG. 4 zeigt, sind die Primärfunktionsmodule 20A über Verbindungsmittel 14, die insbesondere dem Kopplungsabschnitt 10 zugeordnet sind, mit der Halteschienenanordnung 9 und insbesondere deren Kopplungsabschnitt 10 verbunden. Diese Verbindungsmittel 14 ermöglichen es, die Primärfunktionsmodule 20A vorgelagert in Richtung des Duschplatzes 1000 an der Halteschienenanordnung zu montieren, derart, dass diese gegenüber dem Kopplungsabschnitt 10 in Richtung des Duschplatzes 1000 vorstehen. Weiterhin erstreckt sich ein Abschnitt des Sekundärfunktionsmoduls 20B, welcher ein Sanitärmöbel M ausbildet, zwischen den beiden Primärfunktionsmodulen 20A hindurch in Richtung des Duschplatzes 1000.

Das Sanitärmöbel M bildet dabei eine flache, brettförmige Ablage aus. Die Primärfunktionsmodule 20A können dabei über die Verbindungsmittel 14 sowohl unmittelbar mit der Halteschienenanordnung 9 bzw. deren Kopplungsabschnitt 10 verbunden sein. Alternativ können die Primärfunktionsmodule 20A über die Verbindungsmittel 14 mit dem Sekundärfunktionsmodul 20B verbunden sein, welches wiederum mit dem Kopplungsabschnitt 10 in Eingriff ist, sodass die Primärfunktionsmodule 20A mittelbar mit der Halteschienenanordnung 9 bzw. deren Kopplungsabschnitt 10 verbunden sind. In diesem Fall sind die Primärfunktionsmodule 20A dann über das Sekundärfunktionsmodul 20B und die Verbindungsmittel 14 lediglich mittelbar mit dem Kopplungsabschnitt 10 der Halteschienenanordnung verbunden. Es ist dabei weiterhin bevorzugt, dass sich die Projektionsflächen der Primärfunktionsmodule 20A und des Sekundärfunktionsmoduls 20B zumindest abschnittsweise überlappen. Dadurch kann sichergestellt werden, dass zwischen den Funktionsmodulen 20 hindurch kein Wasser gelangen kann.

FIG. 5 und FIG. 6 zeigen eine dritte Ausführungsform der Sanitärinstallation 1. Gleiche bzw. ähnliche Bauteile haben identische Bezugszeichen und es wird auf die vorangegangene Beschreibung der Ausführungsform gem. FIG. 3 und FIG. 4 Bezug genommen. Das Sanitärmöbel M, welches durch das Sekundärfunktionsmodul 20B ausgebildet wird, ist vorliegend ein wandintegriertes Ablagefach. Dieses kann bevorzugt einen elektrischen Verbraucher 50 in Form einer LED-Beleuchtung oder dergleichen aufweisen, welcher, wie im Zusammenhang mit FIG. 1 und 2 beschrieben, über den Niederspannungsanschluss 18 und die Stromleitungen SK1 innerhalb der Kabelführungen 19 mit Strom versorgt werden kann.

Die Primärfunktionsmodule 20A sind über die Verbindungsmittel 14 mit einer Wandung des Sekundärfunktionsmoduls 20B verbunden. Das Sekundärfunktionsmodul 20B ist dabei mindestens mit dem Kopplungsabschnitt 10 der Halteschienenanordnung 9 in Eingriff. Bevorzugt ist das Sekundärfunktionsmodul 20B ferner mit der Wandleiste 13a in Eingriff. Alternativ oder ergänzend können auch die Primärfunktionsmodule 20A mit der Wandleiste 13a in Eingriff sein. Wie bereits im Zusammenhang mit FIG. 4 und 5 beschrieben, stehen die Primärfunktionsmodule 20A gegenüber der Halteschienenanordnung 9 und insbesondere deren Kopplungsabschnitt 10 in Richtung des Duschplatzes 1000 vor.

FIG. 7 und FIG. 8 zeigen eine vierte Ausführungsform der Sanitärinstallation 1. Gleiche bzw. ähnliche Bauteile haben vorliegend identische Bezugszeichen und es wird auf die Beschreibung der Ausführungsform gemäß FIG. 3 bis FIG. 6 Bezug genommen.

Die Ausführungsformen gemäß FIG. 7 und 8 unterscheidet sich von den beiden vorangegangenen Ausführungsformen einerseits dadurch, dass anstatt der bevorzugt vorgesehenen Wandleiste 13a zwei beabstandet zueinander angeordnete Wandverbinder 13b vorgesehen sind, die das Primärfunktionsmodul 20A mit der Wand W verbinden.

Das Primärfunktionsmodul 20A ist vorliegend lediglich ein zusammenhängendes Primärfunktionsmodul 20A und weist eine Ausnehmung 20C auf. Das Primärfunktionsmodul 20A ist über die Verbindungsmittel 14 mit dem Kopplungsabschnitt 10 der Halteschienenanordnung 9 verbunden. Das Primärfunktionsmodul 20A weist eine Ausnehmung 20C auf. In dieser Ausnehmung 20C ist das Sekundärfunktionsmodul 20B, welches vorliegend ein zweites Funktionsmodul 20.2 darstellt, aufgenommen. Wie bereits bei den anderen Ausführungsformen, bilden die Projektionsflächen der Funktionsmodule 20 gemeinsam eine zusammenhänge Projektionsfläche P, welche für eine zuverlässige Abtrennung des Duschplatzes 1000 sorgt. Das Sekundärfunktionsmodul 20B ist dabei insbesondere dichtend innerhalb der Ausnehmung 20C aufgenommen.

Bevorzugt sind dabei zwischen dem Sekundärfunktionsmodul 20B und der Ausnehmung 20C des Primärfunktionsmoduls 20A ein oder mehrere Dichtungselemente vorgesehen. Das Sekundärfunktionsmodul 20B ist dabei kraft- und/oder formschlüssig und/oder stoffschlüssig mit dem Primärfunktionsmodul 20A verbunden.

FIG. 9 zeigt eine schematische Darstellung einer Halteschienenanordnung 9 für eine Sanitärinstallation 1 zum Abtrennen eines Duschplatzes 1000, wie in FIG. 1 bis FIG. 8 gezeigt. Die Halteschienenanordnung 9 umfasst einen Kopplungsabschnitt, insbesondere Aufnahmeabschnitt 10 und einen Anschlussabschnitt 11, der als Querstrebe 110 ausgebildet ist. Der Kopplungsabschnitt, insbesondere Aufnahmeabschnitt 10 erstreckt sich in einem montierten Zustand Z vertikal entlang der Längserstreckung L und ist zum Koppeln mit mindestens einem Funktionsmodul 20 eingerichtet (vgl. FIG. 1).

Der Anschlussabschnitt 11 weist einen distalen, wandseitigen Raumanschluss 12 auf, über den es mechanisch mit einer Wand W verbunden ist. Der Raumanschluss 12 umfasst ferner einen Niederspannungsanschluss 18, der zum stromleitenden Verbinden eines Stromkabels SK1 (vgl. FIG. 11 bis FIG. 15) mit einer in der Wand W verlegten Stromleitung eingerichtet ist.

Die Halteschienenanordnung 9 weist ein Verbindungsteil 9a auf, das den Kopplungsabschnitt, insbesondere Aufnahmeabschnitt 10 mit dem Anschlussabschnitt 11 verbindet.

Das Verbindungsteil 9a ist als Eckverbinder 119a ausgebildet. Innerhalb des Verbindungsteils 9a befindet sich ein Aufnahmeraum 15, in dem eine Leiterplatte 16 aufgenommen ist. Die Leiterplatte 16 ist über ein Stromkabel (vgl. FIG. 13 bis FIG. 15) mit dem Niederspannungsanschluss 18 des Raumanschlusses 12 verbunden und über eine Steuerleitung (vgl. FIG. 13 bis FIG. 15) mit mindestens einer Steuerschnittstelle 17 verbindbar.

Die Halteschienenanordnung 9 umfasst ferner eine Anzahl fluiddichter Kabelführungen 19, wobei eine Primärkabelführung 19.1 vom Niederspannungsanschluss 18 distal verschlossen ist und dazu eingerichtet ist, das Stromkabel SK1 (vgl. FIG. 11) von dem Niederspannungsanschluss 18 zu einem elektrischen Kontakt 40 zu führen. Der elektrische Kontakt 40 ist in einer Wandung 19.1a der Primärkabelführung 19.1 ausgebildet und fluiddicht abgeschlossen.

Der Kopplungsabschnitt, insbesondere Aufnahmeabschnitt 10 weist eine äußere Wandung 10b auf, die eine korrespondierende Aussparung 23 aufweist. In dieser Aussparung 23 ist eine Bedienschnittstelle 22 integriert, die als Touch-Pad 24 ausgebildet ist. Das Touch-Pad 24 ist mit einer transparenten Scheibe 24a versehen, die die Aussparung 23 fluiddicht verschließt. Die Bedienschnittstelle 22 ist einer Steuereinheit 21 zugeordnet, die über eine Steuerleitung S1 (vgl. FIG. 13 bis FIG. 15) mit der Leiterplatte 16 verbunden ist.

Zusammenfassend veranschaulicht FIG. 9 die Integration der verschiedenen Komponenten der Halteschienenanordnung 9, einschließlich der Aufnahme des Stromkabels, der fluiddichten Kabelführung, der Leiterplatte und der Bedienschnittstelle. Die Halteschienenanordnung ist so konzipiert, dass sie eine sichere und effiziente Verbindung der elektrischen Komponenten innerhalb einer Sanitärinstallation ermöglicht.

FIG. 10 zeigt eine weitere Ausführungsform der Halteschienenanordnung 9. Diese unterscheidet sich von der in FIG. 9 gezeigten Ausführungsform durch die Ausbildung des Anschlussabschnitt 11 und des Verbindungsteils 9a, wobei im Übrigen auf die vorstehende Beschreibung der Halteschienenanordnung Bezug genommen und lediglich auf Unterschiede der Ausführungsformen eingegangen wird.

Der Anschlussabschnitt 11 ist vorliegend dazu eingerichtet, mit einem distalen, wandseitigen Raumanschluss 12 mit der Zimmerdecke D verbunden zu sein. Der Raumanschluss 12 umfasst einen Niederspannungsanschluss 18, der zum stromleitenden Verbinden des Stromkabels SK1 mit einer in der Zimmerdecke D verlegten Stromleitung SL eingerichtet ist.

Das Verbindungsteil 9a ist als vertikaler Anschluss 129a ausgebildet, der sich im montierten Zustand Z vertikal erstreckt und zum Verbinden der Halteschienenanordnung 9 mit einer Zimmerdecke D eingerichtet ist.

Innerhalb der Halteschienenanordnung 9 ist ein Aufnahmeraum 15 vorgesehen, in dem eine Leiterplatte 16 aufgenommen ist. Die Leiterplatte 16 ist über ein zweites Stromkabel SK2 mit dem Niederspannungsanschluss 18 des Raumanschlusses 12 verbunden und über eine Steuerleitung mit mindestens einer Steuerschnittstelle verbindbar (vgl. FIG. 13 bis FIG. 15). Der Aufnahmeraum ist dabei in dem vertikalen Anschluss 129a ausgebildet.

FIG. 11 zeigt eine schematische Darstellung einer Sanitärinstallation 1, wie sie in FIG. 1 FIG. 8 gezeigt ist. Diese Sanitärinstallation 1 umfasst mehrere wesentliche Komponenten, die in der FIG. 1 detailliert dargestellt sind.

Die Halteschienenanordnung 9 umfasst einen Kopplungsabschnitt, insbesondere Aufnahmeabschnitt 10 und einen Anschlussabschnitt 11. Der Kopplungsabschnitt, insbesondere Aufnahmeabschnitt 10 ist so gestaltet, dass er in einem montierten Zustand vertikal entlang einer Längserstreckung verläuft und zur Kopplung mit mindestens einem Funktionsmodul 20 eingerichtet ist. Das Funktionsmodul 20 ist über den Kopplungsabschnitt, insbesondere Aufnahmeabschnitts 10 mit der Halteschienenanordnung 9 verbunden.

Der Anschlussabschnitt 11 ist mit einem Raumanschluss 12 verbunden, der sowohl einen Niederspannungsanschluss 18 als auch eine Verbindung zu einer in der Wand W oder der Zimmerdecke D verlegten Stromleitung SL umfasst. Diese Stromleitung SL führt Strom I mit einer Niederspannung V_{N}, der über das Stromkabel SK1 zu einem elektrischen Verbraucher 50 geleitet wird. Der elektrische Verbraucher 50 ist in das Funktionsmodul 20 integriert.

Die Halteschienenanordnung 9 weist eine Anzahl fluiddichter Kabelführungen 19 auf, wobei zumindest eine Primärkabelführung 19.1 vom Niederspannungsanschluss 18 distal verschlossen und dazu eingerichtet ist, das Stromkabel SK1 von dem Niederspannungsanschluss 18 zu einem elektrischen Kontakt 40 zu führen. Der elektrische Kontakt 40 ist in einer Wandung 19.1a der Primärkabelführung 19.1 ausgebildet und schließt die Primärkabelführung 19.1 fluiddicht ab.

Das Funktionsmodul 20 weist ein in einem Hohlraum aufgenommenes zweites Stromkabel SK2 auf, das über einen elektrischen Einlasskontakt 42 in der Modulwand 31 (vgl. FIG. 2) mit dem elektrischen Kontakt 40 der Primärkabelführung 19.1 verbunden ist.

Das Funktionsmodul 20 weist ferner einen in der Modulwand 31 (vgl. FIG. 2) ausgebildeten elektrischen Auslasskontakt 41 auf.

Der elektrische Verbraucher 50 weist einen korrespondierend zu dem Einlasskontakt 42 bzw. einem inneren elektrischen Anschluss des Funktionsmoduls 20, der über das Stromkabel SK2 mit dem Einlasskontakt 42 verbunden ist, ausgebildeten elektrischen Verbraucheranschluss 44 auf, der zum Empfangen von Strom I mit der Niederspannung VN eingerichtet ist. Der elektrische Kontakt 40 und/oder der Verbraucheranschluss 44 und/oder der Einlasskontakt 42 und/oder der Auslasskontakt 41 sind als elektrische Steckkontakte 45 ausgebildet.

Der elektrische Verbraucher 50 ist beispielsweise ein Heizelement 51 oder eine LED-Beleuchtung 53 eines wandintegrierten Ablagefachs.

FIG. 12 zeigt eine schematische Darstellung einer Sanitärinstallation gemäß einer fünften Ausführungsform. Gleiche bzw. ähnliche Bauteile haben identische Bezugszeichen und es wird auf die vorstehende Beschreibung Bezug genommen. Die Sanitärinstallation 1 umfasst in bekannter Weise eine Halteschienenanordnung 9 mit Kopplungsabschnitt, insbesondere Aufnahmeabschnitt 10 und Anschlussabschnitt 11 sowie einem Raumanschluss 12.

Der elektrische Verbraucher ist vorliegend in die Halteschienenanordnung 9 integriert und kann verschiedene Formen annehmen, wie eine LED-Leuchtleiste 52.

Das Stromkabel SK1 verläuft durch eine fluiddichte Kabelführung 19, die speziell als Primärkabelführung 19.1 bezeichnet wird. Diese Führung gewährleistet, dass das Kabel sicher und ohne Flüssigkeitseintritt verlegt ist. Der elektrische Kontakt 40 stellt die Verbindung zwischen dem Stromkabel SK1 und dem Verbraucheranschluss 44 des elektrischen Verbrauchers 50 her.

Der Verbraucheranschluss 44 ist so gestaltet, dass er Strom mit der Niederspannung V_{N} empfangen kann, um die physikalische Ausgangsgröße Q oder LI bereitzustellen. Diese Ausgangsgröße kann je nach Art des Verbrauchers variieren, beispielsweise in Form von Wärme oder Licht.

FIG. 13 zeigt eine schematische Darstellung einer Sanitärinstallation gemäß einer sechsten Ausführungsform. Gleiche bzw. ähnliche Bauteile haben identische Bezugszeichen und es wird auf die vorstehende Beschreibung Bezug genommen. Die Sanitärinstallation 1 umfasst in bekannter Weise eine Halteschienenanordnung 9 mit Kopplungsabschnitt, insbesondere Aufnahmeabschnitt 10 und Anschlussabschnitt 11 sowie einem Raumanschluss 12.

Innerhalb der Halteschienenanordnung 9 ist ein Stromkabel SK1 geführt, das zumindest mittelbar mit einem elektrischen Verbraucher (nicht gezeigt) verbindbar ist. Das Stromkabel SK1 wird über eine fluiddichte Kabelführung 19, insbesondere eine Primärkabelführung 19.1, vom Niederspannungsanschluss 18 zu einem elektrischen Kontakt 40 geführt.

FIG. 13 zeigt zudem eine Leiterplatte 16, die über ein drittes Stromkabel SK3 zumindest mittelbar, also gegebenenfalls über weitere Stromkabel und/oder elektrische Kontakte, mit dem Niederspannungsanschluss 18 verbunden ist. Diese Leiterplatte 16 ist in einem Aufnahmeraum 15 untergebracht, der der Halteschienenanordnung 9 zugeordnet ist. Die Leiterplatte ist über eine Steuerleitung S1 mit einer Steuerschnittstelle 17 verbunden, die in der Wand oder Decke integriert ist. Diese Steuerschnittstelle 17 kann als Smarthome-Steuerschnittstelle ausgeführt sein.

FIG. 14 zeigt eine schematische Darstellung einer Sanitärinstallation gemäß einer siebten Ausführungsform. Gleiche bzw. ähnliche Bauteile haben identische Bezugszeichen und es wird auf die vorstehende Beschreibung Bezug genommen. Die Sanitärinstallation 1 umfasst in bekannter Weise eine Halteschienenanordnung 9 mit Kopplungsabschnitt, insbesondere Aufnahmeabschnitt 10 und Anschlussabschnitt 11 sowie einem Raumanschluss 12.

Die Halteschienenanordnung 9 weist eine Anzahl fluiddichter Kabelführungen 19 auf, darunter die Primärkabelführung 19.1, die vom Niederspannungsanschluss 18 distal verschlossen ist und das Stromkabel SK1 zu einem elektrischen Kontakt 40 führt. Eine Sekundärkabelführung 19.2 ist ebenfalls vorhanden, die eine Steuerleitung S1 führt. Diese Steuerleitung S1 verbindet eine Leiterplatte 16, die in einem Aufnahmeraum 15 untergebracht ist, mit mindestens einer Steuerschnittstelle 17, die in der Halteschienenanordnung 9 integriert ist.

Die Leiterplatte 16, die über das dritte Stromkabel SK3 mit dem Niederspannungsanschluss 18 verbunden ist, verfügt in FIG. 14 ferner über eine Steuerleitung S1 zur Verbindung mit einer in die Halteschienenanordnung 9 integrierten Steuerschnittstelle 17. Zudem ist eine lokale Steuereinheit 21 vorhanden, die über die Steuerleitung S1 mit der Leiterplatte 16 verbunden ist. Diese Steuereinheit 21 kann in der Halteschienenanordnung 9 angeordnet sein und ermöglicht die Steuerung von elektrischen Verbrauchern 50, die in das Funktionsmodul 20 oder die Halteschienenanordnung 9 integriert oder anderweitig über den Verbraucheranschluss 44 angeschlossen sind.

FIG. 15 zeigt eine schematische Darstellung einer Sanitärinstallation gemäß einer achten Ausführungsform. Gleiche bzw. ähnliche Bauteile haben identische Bezugszeichen und es wird auf die vorstehende Beschreibung Bezug genommen. Die Sanitärinstallation 1 umfasst in bekannter Weise eine Halteschienenanordnung 9 mit Kopplungsabschnitt, insbesondere Aufnahmeabschnitt 10 und Anschlussabschnitt 11 sowie einem Raumanschluss 12.

Die Sanitärinstallation weist vorliegend eine erste, in die Halteschienenanordnung 9 integrierte Steuerschnittstelle 17.1 auf, die mit der Steuereinheit 21, wie in FIG. 14 gezeigt, verbunden ist. Zusätzlich ist die Leiterplatte über eine zweite Steuerleitung S2 mit einer in der Wand W oder Zimmerdecke D integrierten zweiten Steuerschnittstelle 17.2 verbunden, die als Smarthome-Steuerschnittstelle 17.3 ausgebildet sein kann.

### Bezugszeichenliste

- 1000: Duschplatz
- 1: Sanitärinstallation
- 9: Halteschienenanordnung
- 9a: Verbindungsteil
- 10: Kopplungsabschnitt, Aufnahmeabschnitt
- 10a: Aufnahmenut
- 10b: Wandabschnitt
- 11: Anschlussabschnitt
- 12: Raumanschluss
- 13a: Wandleiste
- 13b: Wandverbinder
- 14: Verbindungsmittel
- 15: Aufnahmeraum
- 16: Leiterplatte
- 17: Steuerschnittstelle
- 17.1: Steuerschnittstelle
- 17.2: Steuerschnittstelle
- 17.3: Steuerschnittstelle
- 18: Niederspannungsanschluss
- 19: Kabelführungen
- 19.1: Primärkabelführung
- 19.1a: Wandung
- 19.2: Sekundärkabelführung
- 20: Funktionsmodul
- 20A: Primärfunktionsmodul
- 20B: Sekundärfunktionsmodul
- 20C: Ausnehmung im Primärfunktionsmodul
- 21: Steuereinheit
- 22: Bedienschnittstelle
- 23: Aussparung
- 24: Touch-Pad
- 24a: Scheibe
- 30: Sanitärmöbel
- 31: Modulwand
- 31a: Hohlraum
- 32.1, 32.2: Längsseiten
- 35: Ablagefach
- 40: elektrischer Kontakt
- 41: Auslasskontakt
- 42: Einlasskontakt
- 44: Verbraucheranschluss
- 45: Steckkontakt
- 50: Verbraucher
- 51: Heizelement
- 52: LED-Leuchtleiste
- 53: LED-Beleuchtung
- 110: Querstrebe
- 119a: Eckverbinder
- 120: Deckenanschluss
- 129a: vertikaler Anschluss
- D: Zimmerdecke
- I: Strom
- L: Längserstreckung
- LI: Ausgangsgröße, Licht
- Q: Ausgangsgröße, Strom
- SL: Stromleitung
- SK1: erstes Stromkabel
- SK2: zweites Stromkabel
- VN: Niederspannung
- W: Wand
- Z: montierter Zustand
- M: Sanitärmöbel

## Patentansprüche

1. Sanitärinstallation (1) zum Abtrennen eines Duschplatzes (1000), mit
- einer Anzahl von Funktionsmodulen (20), die mindestens zum Abtrennen eines Duschplatzes (1000) eingerichtet sind,
- mindestens einer Halteschienenanordnung (9), die einen Kopplungsabschnitt, insbesondere einen Aufnahmeabschnitt (10) und einen mit dem Kopplungsabschnitt (10) verbundenen Anschlussabschnitt (11) aufweist,
wobei der Kopplungsabschnitt (10) zum Koppeln mit mindestens einem der Funktionsmodule (20) eingerichtet ist, und sich vorzugsweise in einem montierten Zustand (Z) zumindest abschnittsweise senkrecht entlang einer Längserstreckung (L) erstreckt, und der Anschlussabschnitt (11) dazu eingerichtet ist, mit einem distalen, wand- und/oder deckenseitigen Raumanschluss (12) mit einer Wand (W) und/oder Zimmerdecke (D) und/oder Fußboden verbunden zu sein,
**gekennzeichnet durch** mindestens einen elektrischen Verbraucher (50), zum Bereitstellen einer physikalischen Ausgangsgröße (Q, LI),
wobei die Halteschienenanordnung (9) ein darin geführtes Stromkabel (SK1) aufweist, das zumindest mittelbar mit dem elektrischen Verbraucher (50) verbunden ist,
wobei der Raumanschluss (12) einen Niederspannungsanschluss (18) umfasst, der zum stromleitenden Verbinden des Stromkabels (SK1) mit einer in der Wand (W) und/oder der Zimmerdecke (D) verlegten Stromleitung (SL) zum Führen von Strom (I) mit einer Niederspannung (V_{N}) von maximal 50 V, insbesondere von maximal 25 V (~AC), eingerichtet ist.

2. Sanitärinstallation (1) nach Anspruch 1,
wobei die Halteschienenanordnung (9) eine Anzahl fluiddichter Kabelführungen (19) aufweist, wobei zumindest eine Primärkabelführung (19.1) vom Niederspannungsanschluss (18) distal verschlossen und dazu eingerichtet ist, das Stromkabel (SK1) von dem Niederspannungsanschluss (18) zu einem elektrischen Kontakt (40) zu führen.

3. Sanitärinstallation (1) nach Anspruch 2,
wobei der elektrische Kontakt (40) in einer Wandung (19.1a) der Primärkabelführung (19.1) ausgebildet ist und die Primärkabelführung (19.1) fluiddicht abschließt.

4. Sanitärinstallation (1) mindestens nach Anspruch 3,
wobei die Wandung (19.1a) eine äußere Wandung (19.1a) des Kopplungsabschnitts, insbesondere Aufnahmeabschnitts (10) ist, und das Stromkabel (SK1) ein erstes Stromkabel (SK1) ist,
wobei das Funktionsmodul (20) zumindest abschnittsweise einen von einer Modulwand (31) umschlossenen fluiddichten Hohlraum (31a) ausbildet und ein in dem Hohlraum aufgenommenes zweites Stromkabel (SK2) aufweist, das über einen elektrischen Einlasskontakt (42) in der Modulwand (31), mit dem elektrischen Kontakt (40) der Primärkabelführung (19.1) verbunden ist.

5. Sanitärinstallation (1) mindestens nach Anspruch 4,
wobei das Funktionsmodul (20) zwei parallel zueinander verlaufende Längsseiten (32.1 32.2) aufweist, die im montierten Zustand (Z) parallel zur Längserstreckung (L) verlaufen, wobei eine erste Längsseite (32.1) mit dem Kopplungsabschnitt, insbesondere Aufnahmeabschnitt (10) in Eingriff ist, und wobei der elektrische Einlasskontakt (42) an der ersten Längsseite (32.1) ausgebildet ist.

6. Sanitärinstallation (1) mindestens nach Anspruch 5,
wobei die erste Längsseite (32.1) in einer Aufnahmenut (10a) des Kopplungsabschnitts, insbesondere Aufnahmeabschnitts (10) aufgenommen und der elektrische Kontakt (40) der Primärkabelführung (19.1) im Bereich der Aufnahmenut (10a) in der äußeren Wandung (19.1a) bereitgestellt ist, derart, dass der elektrische Kontakt (40) und der elektrische Einlasskontakt (42) innerhalb der Aufnahmenut (10a) miteinander verbunden sind.

7. Sanitärinstallation (1) mindestens nach Anspruch 6,
wobei das Funktionsmodul (20) ferner einen in der Modulwand (31) ausgebildeten elektrischen Auslasskontakt (41) aufweist, der zum Führen von Strom (I) über das zweite Stromkabel (SK2) mit dem elektrischen Einlasskontakt (42) verbunden ist.

8. Sanitärinstallation (1) mindestens nach Anspruch 3 oder 7,
wobei der elektrische Verbraucher (50) einen korrespondierend zu dem elektrischen Kontakt (40) und/oder dem Auslasskontakt (41) ausgebildeten elektrischen Verbraucheranschluss (44) aufweist, der zum Empfangen von Strom (I) mit der Niederspannung (V_{N}) dazu eingerichtet ist, mit dem elektrischen Kontakt (40) und/oder dem Auslasskontakt (41) verbunden zu sein,
wobei vorzugsweise mindestens einer der elektrischen Verbraucher (50) in das Funktionsmodul (20) integriert ist und mit dem Verbraucheranschluss (44) mit dem Einlasskontakt (42) verbunden ist.

9. Sanitärinstallation (1) nach einem der vorstehenden Ansprüche, ferner umfassend:
- mindestens eine Leiterplatte (16), die über ein (zweites) Stromkabel (SK2) mit einem Niederspannungsanschluss (18) des Raumanschlusses (12) verbunden ist und über eine Steuerleitung (S1, S2) mit mindestens einer Steuerschnittstelle (17, 17.1, 17.2, 17.3) verbindbar ist,
wobei dem Funktionsmodul (20) und/oder der Halteschienenanordnung (9) vorzugsweise ein Aufnahmeraum (15) zugeordnet ist, in dem die Leiterplatte (16) aufgenommenen ist, und/oder
wobei die Kabelführungen (19) eine fluiddichte Sekundärkabelführung (19.2) umfassen, in der die erste Steuerleitung (S1) geführt wird.

10. Sanitärinstallation (1) nach Anspruch 9,
wobei der Aufnahmeraum (15) der Halteschienenanordnung (9), insbesondere dem Kopplungsabschnitt (10), zugeordnet ist und mindestens eine der Steuerschnittstellen (17) als eine in der Wand (W) und/oder Zimmerdecke (D) integrierte Steuerschnittstelle (17.2), insbesondere eine Smarthome-Steuerschnittstelle (17.3), ausgebildet ist, und/oder wobei der Aufnahmeraum (15) der Halteschienenanordnung (9) zugeordnet ist und mindestens eine der Steuerschnittstellen (17) als eine in der der Halteschienenanordnung (9) angeordnete lokale Steuereinheit (21) ausgebildet ist, die über die Steuerleitung (S1) mit der Leiterplatte (16) verbunden ist, und/oder
wobei die der Halteschienenanordnung (9), insbesondere dem Kopplungsabschnitt (10), zugeordnete Steuerschnittstelle (17.1) eine erste Steuerschnittstelle (17.1) und die Steuerleitung (S1) eine erste Steuerleitung (S1) ist, wobei die Leiterplatte (16) über eine zweite Steuerleitung (S2) mit einer in der Wand (W) und/oder Zimmerdecke (D) und/oder Fußboden integrierten zweiten Steuerschnittstelle (17.2), insbesondere einer Smarthome-Steuerschnittstelle (17.3), verbindbar ist, und/oder
wobei die Halteschienenanordnung (9), insbesondere der Kopplungsabschnitt (10), eine der Steuereinheit (21) zugeordnete Bedienschnittstelle (22) aufweist, die in einer korrespondierenden Aussparung (23) in einem dem Duschplatz zugewandten äußeren Wandabschnitt (10b) des Kopplungsabschnitts (10) ausgebildet ist,
wobei die Bedienschnittstelle (22) vorzugsweise ein Touch-Pad (24) aufweist, das mit einer transparenten Scheibe (24a) die Aussparung (23) fluiddicht verschließt.

11. Sanitärinstallation (1) nach einem der Ansprüche 9 oder 10,
wobei die Halteschienenanordnung (9) ein Verbindungsteil (9a) aufweist, das dazu eingerichtet ist, den Kopplungsabschnitt, insbesondere Aufnahmeabschnitt (10) mit dem Anschlussabschnitt (11) zu verbinden, wobei der Aufnahmeraum (15) in das Verbindungsteil (9a) integriert ist,
wobei der Anschlussabschnitt (11) vorzugsweise als Querstrebe (110) ausgebildet ist, die sich im montierten Zustand (Z) horizontal erstreckt und zum Verbinden der Halteschienenanordnung (9) mit einer Wand (W) eingerichtet ist, wobei das Verbindungsteil (9a) als Eckverbinder (119a) ausgebildet ist, oder
wobei der Anschlussabschnitt (11) vorzugsweise als Deckenanschluss (120) ausgebildet ist, der sich im montierten Zustand (Z) vertikal erstreckt und zum Verbinden der Halteschienenanordnung (9) mit einer Zimmerdecke (D) eingerichtet ist, wobei das Verbindungsteil (9a) als vertikaler Anschluss (129a) ausgebildet ist.

12. Sanitärinstallation (1) nach einem der vorstehenden Ansprüche,
wobei mindestens einer der elektrischen Verbraucher (50) als eines der folgenden ausgebildet ist:
- ein elektrisches Heizelement (51),
- eine LED-Leuchtleiste (52),
- ein Lautsprecher und/oder ein Radio und/oder ein Tablet,
- ein kontaktloses Ladegerät,
- eine Uhr bzw. ein Timer,
- ein Föhn bzw. eine Trocknungseinrichtung,
- ein elektrischer Seifenspender,
- eine LED-Beleuchtung (53) eines wandintegrierten Ablagefachs (35) in dem Funktionsmodul (20), das auch zum Ausbilden eines Sanitärmöbels (30) ausgebildet ist, und Wobei vorzugsweise der elektrische Kontakt (40) und/oder der Verbraucheranschluss (44) und/oder der Einlasskontakt (42) und/oder der Auslasskontakt (41) als elektrischer Stecckontakt (45) ausgebildet ist.

13. Sanitärinstallation (1) nach dem Oberbegriff von Anspruch 1 und/oder einem der vorstehenden Ansprüche,
**dadurch gekennzeichnet, dass** zumindest ein Funktionsmodul (20) mit der Halteschienenanordnung gekoppelt ist und eine Mehrzahl von Funktionsmodulen (20) derart angeordnet sind, dass die Funktionsmodule (20) im Wesentlichen eine zusammenhängende Projektionsfläche ausbilden, wobei die Funktionsmodule (20) in vertikaler Richtung benachbart zueinander angeordnet sind und/oder in horizontaler Richtung benachbart zueinander angeordnet sind und/oder zumindest ein erstes Funktionsmodul (20.1) eine Ausnehmung (20C) aufweist, in welcher ein zweites Funktionsmodul (20.2) aufgenommen ist,
wobei die Funktionsmodule (20) mindestens ein Primärfunktionsmodul (20A), das mindestens zum Abtrennen eines Duschplatzes (1000) eingerichtet ist, und mindestens ein Sekundärfunktionsmodul (20B) umfassen, das mindestens zum Ausbilden eines Sanitärmöbels (M) eingerichtet ist.

14. Halteschienenanordnung (9) für eine Sanitärinstallation (1) zum Abtrennen eines Duschplatzes (1000), insbesondere für eine Sanitärinstallation (1) nach einem der vorstehenden Ansprüche, mit
- einem Kopplungsabschnitt, insbesondere einem Aufnahmeabschnitt (10), der sich in einem montierten Zustand (Z) zum Koppeln mit mindestens einem Funktionsmodul (20) eingerichtet ist, und
und
- einen mit dem Kopplungsabschnitt (10) verbundenen Anschlussabschnitt (11), der dazu eingerichtet ist, mit einem distalen, wand- und/oder deckenseitigen Raumanschluss (12) mit einer Wand (W) und/oder Zimmerdecke (D) und/oder Fußboden verbunden zu sein,
**dadurch gekennzeichnet, dass** die Halteschienenanordnung (9) ein darin geführtes Stromkabel (SK1) aufweist, das zumindest mittelbar mit dem elektrischen Verbraucher (50) verbunden ist,
wobei der Raumanschluss (12) einen Niederspannungsanschluss (18) umfasst, der zum stromleitenden Verbinden des Stromkabels (SK1) mit einer in der Wand (W) und/oder der Zimmerdecke (D) verlegten Stromleitung (SL) zum Führen von Strom (I) mit einer Niederspannung (V_{N}) von maximal 50 V, insbesondere von maximal 25 V (~AC), eingerichtet ist.

15. Funktionsmodul (20) für eine Sanitärinstallation (1) zum Abtrennen eines Duschplatzes (1000), insbesondere für eine Sanitärinstallation (1) nach einem der Ansprüche 1 bis 13,
wobei das Funktionsmodul (20) mit einer Halteschienenanordnung (9), insbesondere einem Kopplungsabschnitt, insbesondere Aufnahmeabschnitt (10), der sich in einem montierten Zustand (Z) zumindest abschnittsweise senkrecht entlang einer Längserstreckung (L) erstreckt,
wobei das Funktionsmodul zumindest abschnittsweise einen von einer Modulwand umschlossenen fluiddichten Hohlraum (31a) ausbildet und ein in dem Hohlraum (31a) aufgenommenes Stromkabel (SK2) aufweist, das über einen elektrischen Einlasskontakt (42) in der Modulwand (31), mit einem elektrischen Kontakt (40) der Halteschienenanordnung (9) verbindbar ist.

16. Funktionsmodul (20) nach Anspruch 15,
wobei das Funktionsmodul zwei parallel zueinander verlaufende Längsseiten (32.1, 32.2) aufweist, die im montierten Zustand (Z) parallel zu einer Längserstreckung (L) einer mit dem Funktionsmodul (20) koppelbaren Halteschienenanordnung (9) verlaufen, wobei eine erste Längsseite (32.1) mit einem Kopplungsabschnitt, insbesondere Aufnahmeabschnitt (10) der Halteschienenanordnung (9) in Eingriff bringbar ist, und wobei der Einlasskontakt (42) an der ersten Längsseite (32.1) ausgebildet ist.
